# FASCICULE DE BREVET EUROPEEN

(11) **EP 4 367 660 B1**
(45) Date de publication et mention de la délivrance du brevet: **11.02.2026**
(21) Numéro de dépôt: 22753723.0
(22) Date de dépôt: 05.07.2022
(51) Int. Cl.: G10H 1/34

(54) **DISPOSITIF DE SIMULATION HAPTIQUE D'UN INSTRUMENT DE MUSIQUE**
VORRICHTUNG ZUR ERZEUGUNG EINER HAPTISCHEN SIMULATION EINES MUSIKINSTRUMENTS
DEVICE FOR GENERATING A HAPTIC SIMULATION OF A MUSICAL INSTRUMENT

(30) Priorité: 07.07.2021 FR 2107340
(43) Date de publication de la demande: 15.05.2024
(73) Titulaire: Ecole Polytechnique, 91120 Palaiseau (FR); Centre National de la Recherche Scientifique, 75794 Paris Cedex 16 (FR)
(72) Inventeur: BOUTILLON, Xavier, 91128 PALAISEAU CEDEX (FR); DE GREEF, Vincent, 91128 PALAISEAU CEDEX (FR); CHICHIGNOUD, Jérémie, 91128 PALAISEAU CEDEX (FR)
(74) Mandataire: IP Trust
(86) Numéro de dépôt international: PCT/FR2022/051342
(87) Numéro de publication internationale: WO 2023/281206

(56) Documents cités:
- EP-A2- 0 120 690
- DE-A1- 102005 031 543
- JP-A- 2008 157 999
- US-A- 4 899 631

## Description

### DOMAINE TECHNIQUE DE L'INVENTION

La présente invention concerne les dispositifs de simulation ou d'émulation haptique des instruments de musique numérique à clavier.

L'invention concerne plus particulièrement un dispositif reproduisant la sensation haptique des claviers d'un piano acoustique par un piano électronique et son procédé associé.

### ÉTAT DE LA TECHNIQUE

Les concepteurs et fabricants de pianos électroniques s'efforcent depuis de longues années d'améliorer la sensation du toucher pour la rapprocher de celle du piano acoustique en fournissant un effet haptique qui se rapproche de l'original. Au niveau des touches du clavier du piano électronique, il s'agit donc de reproduire un "retour d'effort" qu'exercent les pièces (chevalet, bâton, levier, marteau, étouffoir) du mécanisme des touches du piano acoustique.

Les pianos acoustiques traditionnels sont conçus avec une certaine résistance au toucher et une certaine vitesse de retour des touches, afin de fonctionner correctement et offrir au pianiste une bonne sensation de jeu. Pour régler le clavier d'un piano, on s'intéresse au poids descendant des touches et au poids ascendant de retour des touches et on fixe parfois des plombs pour ajuster au mieux ces valeurs. L'équilibrage du toucher dépend aussi de l'inertie de la mécanique. Celle-ci est fonction de la masse des pièces, principalement du marteau et des plombs de touches, et des leviers de la mécanique. Plus spécifiquement, on peut dire que l'inertie est dépendante du rapport mécanique entre la course du marteau et la course de la touche. Enfin, de nombreux autres effets, non-linéaires et parfois non-réguliers (au sens mathématique), interviennent également dans la qualité du toucher : raideur des feutres de liaison entre pièces, frottements internes aux feutres, frottements secs aux contacts et dans les axes de rotation. Au final, la relation entre le « retour d'effort » de la touche et son déplacement résulte d'une dynamique à plusieurs degrés de liberté, non-linéaire, non-régulière et fonction de l'historique du mouvement. Elle ne peut être décrite correctement par une relation de type impédance.

Dès 1928, sur les instruments de type ondes Martenot, on peut déjà trouver une touche, appelée « touche d'intensité » ou touche d'expression, qui permet de contrôler le volume du son généré par l'instrument. La clé est montée sous forme de levier de sorte que l'appui sur la touche provoque l'écrasement d'un sac de poudre conductrice qui transmet le signal électrique porteur du son. L'écrasement du sac entraîne une modification de la résistivité de la poudre et, par conséquent, de l'amplitude du son. L'utilisation d'un tel sac permet une relation entre la force appliquée sur la touche et l'amplitude du son qui est très proche de la perception psychophysiologique du musicien.

Le document US9275618 reprend ce principe en l'améliorant. La queue de la touche est solidaire d'une lame métallique flexible à son extrémité, ladite lame étant prise en sandwich de manière à réaliser le pivotement de la touche. Un capteur d'effort et/ou de position est localisé sur la touche. Une butée déformable (matériau élastomère) localisée sous la queue de la touche exerce une force qui résiste au mouvement vers le bas de l'utilisateur. Un alésage asymétrique dans cette butée assure un caractère non linéaire monotone à la force résistive appliquée par la butée. Le capteur récupère l'information de la force résistive résultant de l'action de la lame souple et de la butée déformable, sous la forme d'un signal qui est ensuite fourni à une unité de traitement pour générer un son avec un niveau sonore correspondant au stimuli.

Le brevet US 4,899,631A divulgue un clavier musical électronique offrant un simulateur de toucher dynamique composé d'un câble relié à la touche et contrôlé par un moteur à courant continu. Un module numérique électronique permet de simuler la rétroaction de force de la touche en fonction de paramètres connectés dynamiquement.

La demande de brevet FR2902538 présente un dispositif de simulation haptique utilisant un fluide magné-rhéologique dont la viscosité est modulée par champ magnétique pour générer une force qui s'oppose au mouvement de la touche afin d'améliorer le ressenti du musicien. L'instrument de musique à clavier divulgué dans ce document utilise trois capteurs (accélération, vitesse et position) placés pour fournir en temps réel une commande en courant à moyens de génération du champ magnétique en fonction du temps qui va opposer une force de réaction fonction du déplacement de la touche afin de fournir une sensation de toucher satisfaisante. Les moyens de génération sont constitués d'une bobine parcourue par un courant variable dans le temps, ce qui permet d'actionner une force d'intensité plus ou moins forte sur une lame solidaire de la touche en fonction de la valeur du courant.

Le document WO2020/016536 décrit un contrôleur haptique capable de reproduire certains sons autres qu'un piano traditionnel, l'une de ces fonctionnalités étant communément désignée par le terme « aftertouch » et dont l'élément essentiel est un dispositif d'amortissement constitué d'un corps en matériau déformable présentant deux évidements, ledit corps présentant une protubérance placée dans une rainure agencée sur une face de dessous d'une touche. Les deux évidements permettent d'absorber la compression exercée par la touche via la protubérance suivant deux profils d'amortissement différents, l'un souple, l'autre rigide. Des capteurs adaptés pour mesurer le déplacement en rotation et en translation des touches délivrent un signal en fonction de ce déplacement.

Le document US7582821 divulgue un dispositif cherchant à reproduire la sensation de relâchement d'une touche d'un piano acoustique et est composé essentiellement d'un levier de pivotement, de trois interrupteurs à clés et d'un membre de charge rétractable. Lorsque le musicien enfonce une touche, celle-ci pivote autour de son axe et vient appuyer sur le levier de pivotement, qui est sensiblement aussi longue que la touche et disposé sous la touche. Le levier de pivotement vient toucher à son tour trois interrupteurs élastiques de longueurs différentes permettant de renseigner sur la profondeur de l'appui grâce à la séquence de déclenchement successif des interrupteurs. Le membre de charge rétractable va ralentir la montée du levier en fonction des informations recueillies par les interrupteurs et les capteurs de position.

Dans le document US2018286605, le dispositif de génération de force réactive est composé d'un élément déformable en forme de dôme incliné présentant au sommet une surface plane dont l'inclinaison permet de recevoir de façon stable la clé qui exerce la pression.

Enfin dans le document « Réalisation d'un dispositif à retour d'effort pour simuler le toucher de diverses mécaniques de frappe des pianos », Guillaume Paillot, Quentin Desclée (2018), il est proposé un dispositif à retour d'effort composé d'un actionneur placé au niveau du pilote de la touche (zone de contact entre la touche et la mécanique de frappe) et composé de deux aimants permanents fixes et d'une bobine solidaire de la touche. Ce mode de réalisation pose un problème de stabilité à cause de sa masse et de l'inertie que confère cet agencement, plus fortes que celle d'une touche traditionnelle.

Cependant, ces dispositifs sont encombrants pour l'espace disponible et/ou coûteux et/ou ne permettent pas de reproduire suffisamment la dynamique d'une touche donnée (par exemple de piano acoustique) de manière active, sans utiliser le mécanisme à l'origine de cette dynamique, ce qui est encore plus onéreux, ou un mécanisme dérivé, qui est peu satisfaisant sur le plan du contrôle par l'utilisateur de l'instrument de musique.

### OBJET DE L'INVENTION

À cet effet, et selon un premier aspect, l'invention propose un dispositif haptique de commande d'une touche d'un clavier équipant un instrument de musique électronique destiné à reproduire la sensation d'utilisation d'un instrument de musique acoustique homologue, ledit dispositif étant agencé pour être associé à une touche de l'instrument de musique électronique montée en pivotement par rapport à un bâti autour d'un axe de pivotement, la touche s'étendant dans une direction longitudinale et présentant un débattement angulaire entre une position angulaire haute, dite d'origine, et une position angulaire basse, dite de butée.
Le dispositif comprend :
- des moyens de détection disposés sur la touche pour détecter des informations de l'état dynamique de la touche,
- des moyens de calcul pour calculer, en fonction des informations de dynamique ainsi détectées, un effort résistant instantané à exercer sur ladite touche en réponse à un enfoncement de ladite touche,
- un actuateur électrique rotatif agencé pour produire l'effort résistant,
- des moyens de liaison mécanique disposés entre l'actuateur électrique rotatif et la touche pour appliquer sur ladite touche ledit effort résistant, lesdits moyens de liaison mécanique comprenant au moins un élément flexible en pression et rigide en traction.

Le dispositif selon l'invention permet de reproduire la sensation d'utilisation d'un instrument de musique acoustique, par exemple un piano, tout en proposant un agencement compact, peu coûteux, présentant peu ou pas d'inertie dans son actionnement et peu ou pas d'instabilité dans sa commande. Il permet de choisir ou paramétrer une résistance à l'enfoncement de touche prédéterminée. En outre, il permet d'exercer une force d'opposition dynamique à l'enfoncement de la touche, suivant une relation dynamique prédéterminée, y compris mettant en jeu plusieurs degrés de liberté internes. Enfin, il tend à replacer la touche dans sa position d'origine, lorsque l'utilisateur cesse son appui sur la touche.

Pour ce qui précède et/ou pour la suite de la description, on entend :
- par touche, un organe de commande manuelle agencé pour commander l'émission d'un son lors d'un appui par un utilisateur musicien,
- par actuateur électrique rotatif, un dispositif ou actionneur électromagnétique en rotation,
- par extrémité distale de la touche, la zone d'appui ou la zone d'extrémité destinée à recevoir le ou les doigts de l'utilisateur,
- par extrémité proximale, l'extrémité de la touche opposée à l'extrémité distale,
- par retour de touche, une pièce faisant saillie depuis de la face inférieure ou face de dessous de la touche de manière qu'une face dudit retour de touche soit en vis-à-vis avec la face inférieure ou face de dessous de la touche, par exemple le retour de touche présente la forme d'un « L » dont une face de la base du retour de touche en forme de « L » soit en vis-à-vis avec la face inférieure ou face de dessous de la touche,
- par moyens de liaison mécanique, des moyens reliant l'actuateur à la touche, lesdits moyens pouvant comprendre un ou plusieurs éléments mécaniques reliés entre eux,
- par un élément flexible dans une seule direction des moyens de liaison mécanique, des moyens pouvant fléchir sans présenter d'élasticité longitudinale, et/ou une flexibilité limitée (de manière générale un fil a une flexibilité très grande) et surtout unidimensionnelle ou unidirectionnelle : flexibilité nulle dans deux directions de sollicitation,
- par un élément flexible en pression et rigide en traction, un élément flexible agencé pour travailler en traction à la fois pour convertir le couple mécanique résistant en effort résistant appliqué en un point de ladite touche en cours d'enfoncement, et pour ramener ladite touche à sa position angulaire de repos,
- par terminaison, une extrémité des moyens de liaison mécanique, comme une terminaison d'actuateur ou une terminaison de touche, et/ou une extrémité d'un élément flexible, par exemple une terminaison de câble ou une terminaison de ruban,
- par position angulaire haute, ou position d'origine, la position dans laquelle se trouve la touche, en butée haute, avant qu'un utilisateur ne commence à l'actionner pour obtenir un son lors d'un jeu instrumental habituel,
- par ruban, un élément présentant une largeur au moins trois fois supérieure à son épaisseur, par exemple une fine tôle en forme de bande, faite en métal ou en matériau polymère fibré ou composite, pouvant fléchir sans présenter d'élasticité longitudinale ni transversale autre que celle permettant une flexion ou une courbure, et présentant une résistance faible mais non négligeable à la flexion ou à l'enroulement,
- par câble, un câble ou l'association en parallèle de plusieurs câbles (par exemple entre 2 et 5 câbles) pouvant fléchir dans deux directions mais qui ne présentent pas d'élasticité longitudinale.

De préférence, l'axe de pivotement de la touche est disposé à une extrémité proximale de ladite touche.

De préférence, les moyens de liaison mécanique sont disposés entre l'actuateur et la touche. Les moyens de liaison mécanique comprennent une terminaison d'actuateur et une terminaison de touche. Selon un mode de réalisation, les moyens de liaison mécanique comprennent une seule terminaison de touche et une seule terminaison d'actuateur.

De préférence, la terminaison de touche est fixée sur la touche en un point de touche, dit point de fixation, localisé entre d'une part, un point de réception situé à une distance au moins égale à 25% de la longueur longitudinale de ladite touche depuis l'axe de pivotement et d'autre part l'extrémité distale de la touche. Dit autrement, le point de touche peut se situer sur une zone continue s'étendant sur une distance égale à 75% de la longueur longitudinale de ladite touche depuis l'extrémité distale de ladite touche.

La fonction de l'actuateur et des moyens de liaison mécanique entre ledit actuateur et la touche consiste à exercer physiquement une force sur la touche, la force étant prescrite ou dont la relation au mouvement de la touche est prédéterminée. Suivant le point de fixation sur la touche, le couple de la force à exercer par l'actuateur sur la touche se chiffre, au maximum, au produit d'une vingtaine de newtons par le bras de levier de l'extrémité distale, en nuance fortissimo.

Selon un premier mode de réalisation, l'actuateur électrique rotatif présente un axe de rotation parallèle à l'axe de pivotement de la touche.

Selon un deuxième mode de réalisation, l'actuateur électrique rotatif présente un axe de rotation parallèle à la direction longitudinale de la touche.

Selon un troisième mode de réalisation, l'actuateur électrique rotatif présente un axe de rotation perpendiculaire à la direction longitudinale de la touche et à l'axe de rotation de la touche.

On entend par la position selon laquelle l'axe de rotation de l'actuateur est parallèle, ou perpendiculaire, à la direction longitudinale de la touche, une position établie lorsque la touche est au repos ou dans la position d'origine, la touche pouvant pivoter de quelques degrés lors d'un appui par un utilisateur. Dit autrement, l'axe de rotation de l'actuateur et la direction longitudinale de la touche sont sensiblement parallèles ou sensiblement perpendiculaires, plus ou moins quelques degrés, et se situent dans un même plan vertical.

De préférence, l'actuateur électrique rotatif est un moteur électrique à courant continu.

Avantageusement, l'actuateur électrique rotatif est disposé au-dessus ou au-dessous de la touche. La disposition de l'actuateur et des moyens de liaison mécanique est agencée pour exercer une traction sur la touche de l'instrument, de manière à réaliser une résistance à l'enfoncement lorsque l'utilisateur appuie sur ladite touche et à ramener la touche dans sa position d'origine lorsque l'utilisateur n'appuie pas sur ladite touche.

Avantageusement, les moyens de liaison mécanique se situent au-dessus ou dessous de la touche. De préférence, les moyens de liaison mécanique comprennent une terminaison de touche des moyens de liaison mécanique qui est fixée sur une face supérieure ou inférieure de la touche.

On entend par face supérieure, une face orientée vers le haut lorsque l'instrument de musique électronique est disposé horizontalement, et/ou une face orientée vers l'extérieur dudit instrument. On entend par face inférieure, une face orientée vers le bas lorsque l'instrument de musique électronique est disposé horizontalement, et/ou une face orientée vers l'intérieur dudit instrument.

Les moyens de liaison mécanique comprennent des moyens de raccordement avec la touche. Les moyens de raccordement sont fixés sur la touche et sont agencés pour relier la terminaison de touche des moyens de liaison mécanique à la touche.

Les moyens de liaison mécanique comprennent au moins une pièce de raccordement correspondant à la terminaison de touche. De préférence, la pièce de raccordement est placée le plus loin possible de l'axe de pivotement de la touche. Cet éloignement permet d'exercer un couple de résistance plus important sur la touche et/ou de choisir un actuateur dans une gamme de dispositifs de courant nominal inférieur, ou de puissance inférieure, diminuant le prix et/ou l'inertie du moteur, et/ou le prix de sa commande électrique.

Par exemple, le rapport entre la distance bras de levier séparant l'axe de pivotement du point de touche où la terminaison de touche des moyens de liaison mécanique est fixée sur la touche, d'une part, et la distance bras de levier séparant l'axe de rotation de l'actuateur électrique rotatif d'un point d'actuateur, où la terminaison d'actuateur des moyens de liaison mécanique est fixée sur l'arbre de l'actuateur, d'autre part, est d'au moins 10, de préférence au moins 20, avantageusement au moins 30, avantageusement au moins 40, avantageusement au moins 50.

Selon une variante de réalisation, l'actuateur électrique rotatif se situe au-dessous de la touche, par exemple au-dessus du retour de touche, ledit retour de touche étant fixé à ou agencé sur la face inférieure de la touche, par exemple dans un piano plat.

De préférence, la terminaison de touche des moyens de liaison mécanique est fixée sur une face supérieure d'un retour de touche de la touche. Les moyens de liaison mécanique comprennent une pièce de raccordement disposée sur une face supérieure du retour de touche.

Avantageusement, l'actuateur électrique rotatif présente un diamètre ou une largeur inférieur(e) à la largeur moyenne d'une touche. De préférence, l'actuateur électrique rotatif présente un diamètre ou une largeur inférieur(e) à deux fois la largeur moyenne d'une touche.

Il peut en outre présenter une forme allongée longitudinalement, augmentant d'autant la longueur des conducteurs électriques et donc le couple disponible pour un courant donné dans l'actuateur.

Selon un mode de réalisation, les moyens de liaison mécanique comprennent des moyens d'assemblage comprenant une pièce d'enroulement agencée pour s'emmancher sur l'arbre de l'actuateur électrique rotatif, et une pièce de serrage en forme d'étrier présentant deux branches agencées pour entourer au moins partiellement la pièce d'enroulement.

De préférence, l'au moins un élément flexible est flexible selon une seule direction. Par exemple, l'au moins un élément flexible selon une seule direction comprend un ou plusieurs rubans ou un ou plusieurs câbles.

En premier lieu, la légère flexion de l'élément flexible selon une seule direction sert à assurer au moins en partie la compatibilité cinématique entre le mouvement de rotation de la touche et le mouvement de translation imposé par la traction de l'actuateur. La flexibilité dudit élément permet à celui-ci de s'enrouler autour de l'axe de l'actuateur. Dans le cas où les moyens de liaison mécanique comprennent deux éléments flexibles selon une seule direction, en particulier deux rubans, la compatibilité cinématique entre le mouvement de rotation de la touche et l'actuateur est réalisée par un ruban, dit ruban de touche, et l'enroulement autour de l'axe de l'actuateur est réalisé par un ruban, dit ruban d'actuateur, qui est distinct du ruban de touche, les deux rubans étant reliés entre eux.

En deuxième lieu, une flexibilité réduite (non infinie, comme l'est pratiquement celle d'un fil) sert à empêcher que l'actuateur continue de tourner lorsque la touche est bloquée ou ralentie dans son mouvement, par exemple par la butée basse. Les rebonds sont limités en nombre et en durée par l'allure très particulière de la compressibilité longitudinale d'un élément flexible selon une direction : nulle jusqu'à la limite de flambement, puis finie au-delà de la limite de flambement.

De préférence, les moyens de liaison mécanique comprennent au moins un ruban, ou au moins un câble, flexible en pression et rigide en traction ayant une terminaison distale reliée à un moyeu de l'actuateur électrique rotatif et une terminaison proximale reliée à la touche, ledit ruban étant agencé pour travailler en traction à la fois :
- (i) pour convertir le couple mécanique résistant en effort résistant appliqué en un point de ladite touche en cours d'enfoncement et
- (ii) pour ramener ladite touche à sa position angulaire de repos.

L'au moins un ruban permet de réaliser la traction nécessaire pour agir sur la touche tout en permettant une légère flexion qui sert à assurer la compatibilité entre le mouvement de rotation de la touche et le mouvement de translation du ruban lorsqu'il est tiré par l'actionneur. De plus, la flexibilité finie du ruban utilisé évite ou dissipe les vibrations de rebond lorsque la touche arrive en fin de course.

De préférence, l'au moins un élément flexible en pression et rigide en traction comprend un câble flexible en pression et rigide en traction ou un ruban flexible en pression et rigide en traction.

Selon un mode de réalisation, les moyens de liaison mécanique comprennent au moins deux rubans flexibles en pression et rigides en traction.

Selon un autre mode de réalisation, les moyens de liaison mécanique comprennent au moins deux câbles flexibles en pression et rigides en traction.

Selon encore un autre mode de réalisation, les moyens de liaison mécanique comprennent au moins un ruban flexible en pression et rigide en traction et au moins un câble flexible en pression et rigide en traction.

Selon en outre un autre mode de réalisation, moyens de liaison mécanique comprennent au moins trois rubans flexibles en pression et rigides en traction.

Selon un mode de réalisation, les moyens de liaison mécanique comprennent un seul ruban, ledit ruban présentant une terminaison d'actuateur agencée pour être reliée à l'arbre de l'actuateur et une terminaison de touche, opposée à la terminaison d'actuateur, agencée pour être reliée à une touche.

Selon un mode de réalisation, les moyens de raccordement réalisent une liaison pivot entre la touche et la terminaison de touche.

Par exemple, la terminaison de touche des moyens de liaison mécanique présente une ouverture cylindrique et les moyens de raccordement comprennent un arbre de pivotement de manière que l'ouverture cylindrique peut s'emmancher sur et pivoter autour de l'arbre de pivotement. De préférence, les moyens de raccordement comprennent un arbre de pivotement amovible, dit aussi arbre de raccordement, et un corps présentant un perçage agencé pour recevoir l'arbre de pivotement amovible, ledit corps étant agencé pour être fixé sur une touche et comprenant une fente selon un plan transversal à l'axe du perçage de manière à aligner l'ouverture cylindrique de la terminaison de touche des moyens de liaison mécanique au perçage et à insérer l'arbre amovible dans le perçage et l'ouverture.

Selon une variante de réalisation, ledit perçage présente, selon sa section transversale, la forme d'un trou oblong de manière que l'arbre de raccordement puisse se translater latéralement. De préférence, la longueur la plus longue du trou oblong est supérieure d'au moins 20% par rapport à la largeur (ou longueur la plus petite) du trou oblong.

Selon un autre mode de réalisation, les moyens de liaison mécanique comprennent au moins deux éléments flexibles en pression et rigide en traction comprenant au moins deux rubans flexibles en pression et rigides en traction, et une pièce de jonction disposée entre les deux rubans, ladite pièce de jonction présentant deux plans de réception de ruban opposés et perpendiculaires l'un par rapport à l'autre pour recevoir les terminaisons des deux rubans.

Par exemple, les moyens de liaison mécanique comprennent deux rubans, un ruban d'actuateur agencé pour être relié à l'arbre de l'actuateur et un ruban de touche agencé pour être relié à la touche, et une pièce de jonction disposée entre les deux rubans et prévue pour recevoir les terminaisons des rubans disposés de manière orthogonale.

Selon un mode de réalisation particulier, les moyens de liaison mécanique comprennent trois éléments flexibles, deux éléments flexibles d'actuateur agencé pour être relié à l'arbre de l'actuateur et un élément flexible de touche agencé pour être relié à la touche, et une pièce de jonction disposée entre l'élément de touche et les deux éléments flexibles d'actuateur, ladite pièce de jonction étant agencée pour recevoir les terminaisons des trois rubans. De préférence, les deux éléments flexibles d'actuateur sont reliés à la circonférence de l'arbre de l'actuateur en deux points diamétralement opposés.

De préférence, la pièce de jonction présente deux plans de réception de ruban opposés et perpendiculaires l'un par rapport à l'autre pour recevoir les deux rubans.

Selon un mode de réalisation, la pièce de jonction présente deux fentes opposées et perpendiculaires l'une par rapport à l'autre pour recevoir les deux rubans, de manière à être disposée entre les deux rubans. Chaque fente présente une épaisseur supérieure ou égale à l'épaisseur d'un ruban.

Selon un autre mode de réalisation, la pièce de jonction comprend deux parties de jonction disposées perpendiculairement l'une à l'autre, chaque partie de jonction présentant une face de réception pour attacher un ruban. Par exemple, la pièce de jonction comprend deux plaques s'étendant dans la même direction verticale. Les plaques sont disposées perpendiculairement l'une à l'autre, chaque plaque étant percée pour recevoir un moyen de fixation d'un ruban.

Avantageusement, on utilisera donc des rubans dont l'épaisseur centrale est augmentée par rapport à l'épaisseur près des pièces de jonction, ou bien des rubans courts, afin d'augmenter à la fois la limite de flambement et de diminuer la compressibilité au-delà de la limite de flambement. De préférence, l'épaisseur centrale est augmentée par rapport à l'épaisseur de la portion du ruban qui ne s'enroule pas sur l'arbre de l'actuateur.

Selon des variantes de réalisation, combinables avec un ou plusieurs rubans ou un câble, les moyens de liaison mécanique comprennent une pièce de renvoi.

De préférence, les moyens de liaison mécanique comprennent au moins deux éléments flexibles, un élément flexible d'actuateur agencé pour être relié à l'arbre de l'actuateur et un élément flexible de touche agencé pour être relié à la touche, et une pièce de renvoi présentant un axe de pivotement, ladite pièce de renvoi étant disposée entre deux éléments flexibles, ladite pièce de renvoi étant agencée pour réaliser une trajectoire non rectiligne des moyens de liaison mécanique.

Selon un mode de réalisation particulier, les moyens de liaison mécanique comprennent trois rubans, un ruban d'actuateur agencé pour être relié à l'arbre de l'actuateur, un premier ruban de touche, une pièce de jonction disposée entre le ruban d'actuateur et le premier ruban de touche, un deuxième ruban de touche agencé pour être relié à la touche, et une pièce de renvoi disposée entre le premier ruban de touche et le deuxième ruban de touche et prévue pour recevoir les terminaisons des rubans s'étendant de manière orthogonale.

Par exemple, la pièce de renvoi est une poulie ou une pièce d'actionnement à levier en forme de « L ».

Selon une première variante de réalisation, la pièce de renvoi est une poulie fixe ou tournante, de manière qu'un ruban ou un câble soit en contact avec ladite poulie. En fonctionnement selon une disposition particulière de la poulie, la poulie effectue un quart de tour, ou le ruban ou le câble parcourt un quart de la circonférence de la poulie fixe. De préférence, les moyens de liaison mécanique comprennent en outre une contre-poulie ou guide d'axe parallèle à l'axe de la poulie. La contre-poulie ou le guide est disposé(e) près de la poulie de manière que le ruban ou le câble soit en contact simultanément avec la poulie d'une part, et la contre-poulie ou le guide d'autre part.

Selon une deuxième variante de réalisation, les moyens de liaison mécanique comprennent une pièce d'actionnement à levier. Par exemple la pièce d'actionnement à levier présente la forme d'un « L » ou d'une équerre. La pièce d'actionnement à levier comprend un axe de rotation au point de croisement des deux branches du « L » ou des deux branches de l'équerre. Selon un mode de réalisation, la pièce d'actionnement en « L » est disposée sous la touche et est reliée près du retour de touche.

De manière optionnelle, la pièce d'actionnement à levier peut réaliser une pièce de jonction. Une ou les deux extrémités de ladite pièce peuvent comprendre une fente telle que définie au-dessus pour la pièce de jonction.

De manière non exhaustive, il est présenté les différents modes de réalisation comprenant une combinaison de caractéristiques proposées ci-dessus :
- l'actuateur électrique rotatif présente un axe de rotation parallèle à l'axe de la touche, les moyens de liaison mécanique comprenant un câble ou un ruban reliant l'actuateur à la touche ;
- l'actuateur électrique rotatif présente un axe de rotation parallèle à l'axe de la touche, les moyens de liaison mécanique comprenant un câble ou un ruban reliant l'actuateur à la touche, et une pièce de renvoi entre l'actuateur et la touche afin de modifier la trajectoire dudit câble ou dudit ruban, la pièce de renvoi présentant un axe de pivotement parallèle à l'axe de la touche ;
- l'actuateur électrique rotatif présente un axe de rotation parallèle à l'axe de la touche, les moyens de liaison mécanique comprenant deux éléments flexibles, pouvant être deux câbles ou deux rubans ou un câble et un ruban, reliant l'actuateur à la touche, et une pièce de renvoi présentant un axe de pivotement parallèle à l'axe de la touche, les deux éléments flexibles étant séparés par la pièce de renvoi ;
- l'actuateur électrique rotatif présente un axe de rotation parallèle à la direction longitudinale de la touche, les moyens de liaison mécanique comprenant un câble reliant l'actuateur à la touche ;
- l'actuateur électrique rotatif présente un axe de rotation parallèle à la direction longitudinale de la touche, les moyens de liaison mécanique comprenant un ruban reliant l'actuateur à la touche, et des moyens de raccordement comprenant un perçage de section à forme de trou oblong de manière à réaliser un jeu de fonctionnement dans une direction parallèle à la direction longitudinale de la touche ;
- l'actuateur électrique rotatif présente un axe de rotation parallèle à la direction longitudinale de la touche, les moyens de liaison mécanique comprenant deux rubans reliant l'actuateur à la touche, et une pièce de jonction étant disposée entre les deux rubans ;
- l'actuateur électrique rotatif présente un axe de rotation perpendiculaire à la direction longitudinale de la touche et à l'axe de rotation de la touche, les moyens de liaison mécanique comprenant deux éléments flexibles, les deux éléments flexibles pouvant être un ou deux câbles ou deux rubans ou un ruban et un câble, reliant l'actuateur à la touche, et une pièce de renvoi présentant un axe de pivotement parallèle à l'axe de la touche, les deux éléments flexibles étant séparés par la pièce de renvoi, la pièce de renvoi pouvant être en outre une pièce de jonction en présence d'un ou deux rubans ;
- l'actuateur électrique rotatif présente un axe de rotation perpendiculaire à la direction longitudinale de la touche et à l'axe de rotation de la touche, les moyens de liaison mécanique comprenant deux éléments flexibles, les deux éléments flexibles pouvant être deux rubans ou un ruban et un câble, reliant l'actuateur à la touche, et une pièce d'actionnement à levier en forme de « L » présentant un axe de pivotement parallèle à l'axe de la touche, les deux éléments flexibles étant séparés par la pièce d'actionnement à levier, la pièce d'actionnement à levier comprenant, à l'extrémité destinée à relier le ruban d'actionneur, un perçage de section à forme de trou oblong de manière à réaliser un jeu de fonctionnement dans une direction parallèle à la direction longitudinale de la touche ;
- l'actuateur électrique rotatif présente un axe de rotation perpendiculaire à la direction longitudinale de la touche et à l'axe de rotation de la touche, les moyens de liaison mécanique comprenant deux rubans reliant l'actuateur à la touche, une pièce de jonction étant disposée entre les deux rubans, et une pièce de renvoi en particulier une poulie, en plus de la pièce de la jonction, présentant un axe de pivotement parallèle à l'axe de la touche, la pièce de renvoi étant disposée de manière à être en contact du ruban de touche afin de modifier sa trajectoire ;
- l'actuateur électrique rotatif présente un axe de rotation perpendiculaire à la direction longitudinale de la touche et à l'axe de rotation de la touche, les moyens de liaison mécanique comprenant trois rubans, ou deux rubans et un câble, reliant l'actuateur à la touche, une pièce de jonction étant disposée entre les deux premiers rubans, et une pièce de renvoi en particulier une pièce d'actionnement à levier, en plus de la pièce de la jonction, présentant un axe de pivotement parallèle à l'axe de la touche, la pièce d'actionnement à levier étant disposée entre le deuxième ruban et le troisième ruban ou câble.

Selon un autre mode de réalisation particulier, les moyens de liaison mécanique comprennent au moins deux rubans, un ruban d'actuateur agencé pour être relié à l'arbre de l'actuateur et un ruban de touche agencé pour être relié à la touche, une pièce de jonction disposée entre les deux rubans, et prévue pour recevoir les terminaisons des rubans disposés de manière orthogonale l'un par rapport à l'autre, et une poulie sur laquelle le ruban de touche coopère.

Selon d'autres variantes de réalisation, l'actuateur électrique rotatif présente un axe de rotation perpendiculaire à la direction longitudinale de la touche et à l'axe de rotation de la touche, et déporté par rapport à un plan passant par l'épaisseur de la touche. Dans ces cas, les pièces de renvoi présentent un axe de pivotement parallèle à la direction longitudinale de la touche. Selon cette configuration, il est présenté les différents modes de réalisation comprenant une combinaison de caractéristiques proposées ci-dessous :
- les moyens de liaison mécanique comprenant deux éléments flexibles, les deux éléments flexibles pouvant être deux câbles ou deux rubans ou un ruban et un câble, reliant l'actuateur à la touche, et une pièce de renvoi séparant les deux éléments flexibles, la pièce de renvoi pouvant être une poulie ou une pièce d'actionnement à levier en forme de « L », dans le cas d'un ruban d'actionneur et d'une pièce d'actionnement à levier en forme de « L » celle-ci pouvant comprendre à l'extrémité destinée à relier le ruban d'actionneur, un perçage de section à forme de trou oblong de manière à réaliser un jeu de fonctionnement dans une direction parallèle à l'axe de pivotement de la touche, et/ou dans le cas d'un ruban de touche, les moyens de liaison mécanique comprenant des moyens de raccordement comprenant un perçage de section à forme de trou oblong de manière à réaliser un jeu de fonctionnement dans une direction parallèle à la direction longitudinale de la touche ;
- les moyens de liaison mécanique comprenant deux rubans reliant l'actuateur à la touche, une pièce de jonction séparant les rubans et une poulie présentant un axe de pivotement parallèle à la direction longitudinale de la touche et étant disposée de manière à être en contact du ruban de touche afin de modifier sa trajectoire ;
- les moyens de liaison mécanique comprenant trois éléments flexibles, pouvant être trois rubans ou deux rubans et un câble, reliant l'actuateur à la touche, une pièce de jonction séparant les premier et deuxième rubans et/ou une pièce de jonction séparant les deuxième et troisième rubans, une poulie présentant un axe de pivotement parallèle à la direction longitudinale de la touche et étant disposée de manière à être en contact d'un ruban afin de modifier sa trajectoire, et une pièce d'actionnement à levier en forme de « L » séparant des deux éléments flexibles, les moyens de liaison mécanique comprenant des moyens de raccordement comprenant un perçage de section à forme de trou oblong de manière à réaliser un jeu de fonctionnement dans une direction parallèle à la direction longitudinale de la touche ;
- les moyens de liaison mécanique comprenant quatre rubans reliant l'actuateur à la touche, une pièce de jonction séparant les premier et deuxième rubans et/ou une pièce de jonction séparant les troisième et quatrième rubans, et une pièce d'actionnement à levier en forme de « L » séparant des deuxième et troisième rubans.

Selon un mode de réalisation, les moyens de liaison mécanique comprennent au moins deux rubans, au moins un ruban d'actuateur agencé pour être relié à l'arbre de l'actuateur et au moins un ruban de touche agencé pour être relié à la touche, et une pièce d'actionnement à levier disposée entre les deux rubans et prévue pour recevoir les terminaisons des rubans disposés de manière orthogonale.

Par exemple chaque ruban présente les dimensions suivantes :
- ruban d'actuateur :
   - longueur comprise entre 25 et 50 millimètres, de préférence comprise entre 15 et 40 millimètres, de préférence supérieure à 15 millimètres,
   - largeur comprise entre 5 et 10 millimètres, et
   - épaisseur de 0,05 millimètre,
- ruban de touche :
   - longueur comprise entre 15 et 30 millimètres, de préférence comprise entre 5 et 30 millimètres, de préférence supérieure à 5 millimètres, de préférence supérieure à 10 millimètres,
   - largeur comprise entre 5 et 10 millimètres, et
   - épaisseur de 0,05 millimètre.

De préférence les moyens de liaison mécanique sont des moyens de liaison métalliques. Les rubans d'actuateur et de touche peuvent être des rubans d'actuateur et de touche métalliques.

Le matériau des rubans comprend ou est constitué de métal (acier, de préférence de l'acier inoxydable, ou aluminium), ou d'un matériau polymère fibré ou composite, et/ou du textile en fibre synthétique, par exemple le kevlar (marque déposée).

Les rubans permettent de réaliser la traction nécessaire pour agir sur la touche tout en permettant une légère flexion assurant la compatibilité entre la rotation de la touche et le mouvement de translation du ruban de touche lorsqu'il est tiré par l'actionneur. Une deuxième fonction, assurée par la flexibilité limitée des rubans, consiste, lorsque la touche est ralentie, à limiter la course de l'actionneur entraîné par son inertie propre. Ils permettent d'éviter ou de dissiper les vibrations de rebond. En outre, la liaison par ruban flexible ne présente pas l'inconvénient du jeu mécanique et présente l'avantage de posséder une configuration d'équilibre stable lors du relâchement de l'effort de traction.

Selon un autre mode de réalisation, le dispositif haptique comprend une butée d'actuateur disposée en périphérie de l'arbre de rotation de l'actuateur ou autour dudit arbre de rotation, de manière à contrôler le débattement angulaire de l'arbre de rotation de l'actuateur, en particulier si les moyens de liaison mettent en œuvre des câbles. Par exemple, la butée peut être disposée sur l'arbre de rotation de l'actuateur ou à proximité dudit arbre, par exemple disposée de manière tangentielle. Selon un mode de réalisation, la butée présente la forme d'un cylindre. La butée d'actuateur est placée à proximité immédiate des moyens de liaison ou de l'actuateur. De préférence la butée d'actuateur est atteinte au moment où la touche atteint la position de butée.

La présence de l'au moins un élément flexible en pression et rigide en traction et/ou la présence de la butée d'actuateur constituent des moyens mécaniques de contrôle du déplacement des moyens de liaison mécanique. Lesdits moyens de contrôle permettent de contrôler le débattement angulaire de l'arbre de rotation de l'actuateur en fonction du débattement angulaire de la touche. Ils permettent en outre d'éviter des déplacements de moyens de liaison non désirés ou des déplacements excessifs.

Avantageusement, les moyens mécaniques de contrôle du déplacement des moyens de liaison mécanique sont de nature mécanique et sont situés à proximité immédiate des moyens de liaison et de l'actuateur, lesdits moyens ayant pour fonction de conserver aux moyens de liaison et à l'actionneur la configuration géométrique qu'ils ont dans l'absolu et par rapport à la touche au moment où la traction cesse.

De préférence, les moyens mécaniques de contrôle du déplacement des moyens de liaison mécanique sont l'au moins un élément flexible. L'utilisation de rubans permet en grande partie d'assurer cette fonction de restauration géométrique grâce à sa configuration d'équilibre naturelle, stable.

Une liaison par fil, en particulier n'ayant pas de configuration naturelle d'équilibre stable, présente les inconvénients d'une difficulté de fixation et d'une complication de la limitation de la course du moteur qui doit être assurée par d'autres moyens : butée d'actuateur ou moyens électriques de contrôle de position.

De manière complémentaire, l'actuateur peut être commandé selon un fonctionnement quatre quadrants, pour participer au contrôle des moyens de liaison mécanique et empêcher le moteur de tourner sur son élan.

De préférence, le dispositif haptique comprend en outre des moyens de maintien en position haute de la touche. On entend par maintien en position haute, le maintien en position d'origine. Les moyens de maintien en position haute permettent également de rappeler la touche en position d'origine lorsque l'utilisateur n'exerce pas d'appui sur la touche. En particulier les moyens de maintien en position haute peuvent être indépendants de l'actuateur électrique rotatif. Par exemple, les moyens de maintien en position haute peuvent comprendre au moins un ressort, au moins deux aimants permanents, ou un actuateur de maintien parcouru par un courant en permanence lorsque la touche, ainsi équipée, n'est pas utilisée.

Selon un autre mode de réalisation, les moyens de calcul peuvent commander l'actuateur électrique rotatif pour réaliser la fonction de maintien en position haute via les moyens de liaison mécanique. De préférence, les moyens de calcul comprennent des moyens de commande quatre quadrants pour actionner l'actuateur électrique.

Les moyens de détection sont agencés et configurés pour détecter ou mesurer la position et/ou l'accélération de la touche associée ou l'effort appliqué par l'utilisateur sur ladite touche associée. Ils permettent de renseigner l'algorithme de calcul mis en œuvre par les moyens de calcul.

De préférence, les moyens de détection de la touche comprennent des capteurs de cinématique de la touche. Les capteurs sont par exemple du type capteur de position, capteur de mouvement, capteur d'accélération, capteur de vitesse angulaire.

Les moyens de détection de la touche comprennent des capteurs d'effort, par exemple du type jauge de contrainte.

Selon un mode de réalisation, les moyens de détection de la touche comprennent deux capteurs.

Selon une variante de réalisation, les moyens de détection sont placés sous la touche, de préférence sur la face inférieure de la touche.

Selon un autre mode de réalisation, les moyens de détection comprennent un moyen de mesure du courant de l'actuateur.

Les moyens de calcul comprennent de préférence un microprocesseur intégré sur carte autonome, une interface de contrôle et un logiciel comprenant un modèle mathématique de la dynamique du mécanisme de l'instrument réel que l'on cherche à reproduire.

De préférence, les moyens de calcul comprennent un module d'actuateur intégrant un modèle mécanique de commande d'au moins une touche d'au moins un instrument de musique acoustique. Ledit module intègre le modèle mathématique de la dynamique du mécanisme de l'instrument réel que l'on cherche à reproduire. Ledit module intègre aussi le modèle mathématique de la dynamique du mécanisme du clavier numérique servant à reproduire l'instrument réel, en l'absence de commande électrique. De préférence, les moyens de calcul comprennent un module d'actuateur intégrant un modèle mécanique de commande d'au moins une touche du clavier décrit ici, lorsque l'actuateur associé ne reçoit aucun courant électrique. Ledit module intègre le modèle mathématique de la dynamique du mécanisme du clavier servant à reproduire l'instrument réel, rendu passif par l'absence de commande électrique. Ledit module intègre également un modèle mathématique de la dynamique de la touche, des moyens de liaison et de l'actionneur, en l'absence de commande électrique.

Concernant le modèle mathématique de la dynamique du mécanisme de l'instrument réel que l'on cherche à reproduire, on se réfèrera par exemple à la publication « Non-smooth model of the grand piano action » de Anders Thorin (https://pastel.archives-ouvertes.fr/pastel-00939493).

Selon un deuxième aspect, l'invention propose un clavier d'instrument de musique électronique à retour haptique comprenant au moins une touche et au moins un dispositif haptique, chaque touche étant associée à un dispositif selon l'une ou plusieurs des caractéristiques du premier aspect.

Selon un troisième aspect, l'invention propose un instrument de musique électronique, par exemple un piano électronique, comprenant au moins un dispositif haptique selon l'une ou plusieurs des caractéristiques du premier aspect ou comprenant un clavier selon le deuxième aspect.

De préférence, l'instrument de musique électronique comprend plusieurs dispositifs haptiques. Les dispositifs haptiques sont disposés les uns à côté des autres. Selon un mode de réalisation, les dispositifs haptiques sont disposés de manière que les actuateurs électriques rotatifs sont disposés parallèlement les uns à côté des autres.

Selon un quatrième aspect, l'invention propose un procédé de commande d'un instrument de musique électronique comprenant au moins un dispositif haptique selon l'une ou plusieurs des caractéristiques du premier aspect.

Le procédé vise à commander, en fonction d'un mouvement donné d'un utilisateur sur une touche et mesuré par les moyens de détection d'appui, l'au moins un actuateur électrique rotatif associé à ladite touche de manière à exercer un effort de retenue prédéterminé à l'encontre de l'effort d'appui de l'utilisateur. Cet effort de retenue correspond sensiblement à un effort qu'opposerait la touche d'un instrument traditionnel ou acoustique homologue pour obtenir le même mouvement, et ainsi d'émuler des dynamiques de mécanismes d'instruments traditionnels.

Le procédé de commande comprend au moins les étapes suivantes : - une étape de détection de l'appui d'un utilisateur sur la touche par les moyens de détection, - une étape de commande en temps réel de l'actuateur pour exercer une force de traction sur la touche de façon à résister à l'effort d'appui, ou pour exercer une force de traction de façon à ramener la touche dans sa position d'origine.

Les moyens de détection mesurent de manière périodique la position et/ou l'accélération de la touche puis transmettent ces informations aux moyens de calcul. Les moyens de calcul calculent les efforts générés dans un mécanisme d'instrument réel à partir d'un modèle mathématique de la dynamique dudit mécanisme.

Les moyens de calcul doivent posséder une capacité de calcul suffisante pour simuler le modèle de la touche en temps réel. Le temps de cycle (Mesures/Calcul/Actionnement) est contraint et défini par le mouvement de la touche de piano. La fréquence d'échantillonnage est par exemple de 2 kHz. Pour des valeurs inférieures, la simulation de la touche de piano traditionnel présente des instabilités. Les moyens de calcul sont par exemple un ordinateur.

De préférence, afin de transmettre les informations entre les différents composants, les moyens de calcul comprennent en outre :
- une électronique de puissance,
- une électronique de signal,
- des cartes de calcul basé sur un modèle de simulation temps réel,
- un concentrateur MIDI (abréviation de Musical Instrument Digital Interface) dit interface numérique d'instrument de musique,
- un routeur.

Les moyens de calcul ont pour fonction de traiter les signaux mesurés, effectuer en temps réel le calcul des dynamiques du clavier traditionnel et de la touche numérique (simulation) et d'élaborer la commande à appliquer à l'actuateur.

Les moyens de calcul calculent le courant ou la tension à appliquer à l'actuateur, à partir d'un modèle dynamique de l'instrument de musique à simuler et des mesures en temps réel provenant des moyens de détection.

Le procédé de commande selon l'invention permet ainsi d'émuler ou simuler des dynamiques de mécanismes :
- réglables et modifiables à peu de frais ;
- différentes, sur le même clavier mais se référant à des instruments différents, par exemple clavecin, pianoforte, clavicorde ou orgues ;
- qui n'existent pas dans des instruments acoustiques mais que l'on pourrait souhaiter, par exemple concernant les pianos modernes à touches légères, cela permettrait par exemple un meilleur contrôle par de très jeunes apprentis pianistes ;
- qui n'existent pas en raison de problèmes physiques, du type touches sans frottements secs, point d'échappement du marteau extrêmement rapproché du point d'impact sur la corde, et qui sont souhaitables pour différentes raisons, par exemple plus grande facilité de contrôle du jeu en nuance piano, plus grande vitesse de répétition possible, mais dont l'adoption éventuelle pose éventuellement quelques problèmes épistémologiques.

Les cartes de calcul effectuent en temps réel les calculs pour émuler la dynamique des touches d'un clavier traditionnel, via le traitement des signaux issus des capteurs, et la mesure des circuits d'électronique de puissance associés aux actuateurs et via éventuellement l'application d'algorithmes de contrôle du signal d'effort, visant à corriger certaines imperfections du système par exemple les délais.

Selon une configuration préférée dans laquelle un actuateur est associé à une seule touche, le procédé de commande prévoit une commande en boucle fermée de l'au moins un actuateur électrique rotatif de manière que ledit au moins un actuateur exerce une force variable dans le temps, suivant la commande donnée par le calculateur en temps réel et relayée par une électronique de puissance.

Chaque carte de calcul fournit les codes MIDI correspondant aux notes jouées sur les touches qu'elle contrôle, à l'aide d'un circuit électronique. Les codes sont transformés en signaux obéissant à la norme MIDI. Les signaux des différentes cartes de calcul sont transmis à un concentrateur MIDI (interne ou externe), lequel envoie à l'ordinateur (cas des prototypes autonomes) ou au piano numérique les codes MIDI nécessaires à la synthèse sonore. Pour les prototypes autonomes, l'ordinateur effectue la synthèse sonore au moyen d'un logiciel de synthèse sonore, par exemple le logiciel Pianoteq (marque déposée).

### BRÈVE DESCRIPTION DES FIGURES

D'autres caractéristiques et avantages de l'invention ressortiront de la description détaillée de l'invention qui va suivre en référence aux figures annexées et dans lesquelles :
- La figure 1 est une vue schématique de profil d'un dispositif haptique de commande selon un premier mode de réalisation associé à une touche d'un piano droit électronique, le dispositif comprenant un moteur électrique et des moyens de liaison mécanique du type rubans métalliques entre le moteur et une face supérieure de la touche, l'axe de rotation du moteur étant parallèle à la direction longitudinale de la touche ;
- La figure 2a est une vue schématique de profil conforme à la figure 1 représentant de manière exagérée le déplacement de la touche et des moyens de liaison mécanique, la figure 2a illustrant la position d'origine ;
- La figure 2b est une vue schématique de profil conforme à la figure 1 représentant de manière exagérée le déplacement de la touche et des moyens de liaison mécanique, la figure 2b illustrant une position de butée lors de l'appui d'un utilisateur ;
- La figure 3a est une vue en perspective de trois dispositifs haptiques de commande selon le premier mode de réalisation, chaque dispositif comprenant des moyens de liaison mécanique selon un mode de réalisation ;
- La figure 3b est une vue de détail de la figure 3a dans la zone présentant les arbres de rotation des actuateurs, chaque dispositif comprenant une butée d'actuateur disposée à proximité de l'arbre de rotation respectif ;
- La figure 4a est une vue schématique de profil d'un dispositif haptique de commande selon un deuxième mode de réalisation, dans lequel le moteur se situe au-dessous de la face inférieure de la touche et les moyens de liaison mécanique se situent au-dessus de la face supérieure du retour de touche d'un piano plat, l'axe de rotation de l'actuateur étant parallèle à la direction longitudinale de la touche ;
- La figure 4b est une vue en coupe d'un exemple de réalisation d'un dispositif haptique conforme à la figure 4a ;
- La figure 4c est une vue en perspective d'un exemple de réalisation d'un dispositif haptique qui est une variante du mode de réalisation représenté par la figure 4a ;
- La figure 4d est une vue en perspective d'une variante de réalisation de la figure précédente ;
- La figure 5a est une vue schématique en perspective d'un dispositif haptique de commande selon un troisième mode de réalisation, dans lequel le moteur et les moyens de liaison mécanique se situent au-dessus de la face supérieure d'une touche, l'axe de rotation de l'actuateur étant perpendiculaire à la direction longitudinale et à l'axe de pivotement de la touche, les moyens de liaison mécanique comprenant en outre une poulie coopérant avec le ruban de touche ;
- La figure 5b est une vue conforme à la figure 5a, et comprenant en outre une contre-poulie dont la surface périphérique est en contact avec le ruban de touche, ladite contre-poulie étant disposé de manière sensiblement tangentielle à la poulie ;
- La figure 5c est une vue schématique en perspective d'un dispositif haptique de commande selon un quatrième mode de réalisation, dans lequel le moteur et les moyens de liaison mécanique se situent au-dessus de la face supérieure d'une touche, l'axe de rotation de l'actuateur étant perpendiculaire à la direction longitudinale et à l'axe de pivotement de la touche, les moyens de liaison mécanique comprenant en outre une équerre en rotation et un ruban supplémentaire situé entre le ruban d'actuateur et l'équerre ;
- La figure 6a est une vue schématique de profil d'un dispositif haptique de commande selon un cinquième mode de réalisation, dans lequel le moteur se situe au-dessous de la face inférieure de la touche et les moyens de liaison mécanique sont reliés à la face supérieure du retour de touche d'un piano plat, l'axe de rotation de l'actuateur étant perpendiculaire à la direction longitudinale et à l'axe de pivotement de la touche, les moyens de liaison mécanique comprenant en outre une poulie, le guide de ruban de touche pouvant être placé à proximité immédiate de la poulie n'est pas représenté ;
- La figure 6b est une vue schématique de profil d'un dispositif haptique de commande selon un sixième mode de réalisation, dans lequel le moteur se situe au-dessous de la face inférieure de la touche et les moyens de liaison mécanique sont reliés à la face supérieure du retour de touche d'un piano plat, l'axe de rotation de l'actuateur étant perpendiculaire à la direction longitudinale et à l'axe de pivotement de la touche, les moyens de liaison mécanique comprenant en outre une équerre en rotation et un ruban supplémentaire situé entre l'équerre et le ruban d'actuateur, celui-ci étant guidé par une série de double-guides à axes verticaux ;
- La figure 6c est une vue en coupe d'un exemple de réalisation d'un dispositif haptique conforme à la figure 6b, comprenant en outre des guides de ruban d'actuateur ;
- La figure 6d est une vue en perspective partielle d'un dispositif haptique de commande selon une variante de réalisation comprenant une butée d'actuateur disposée à proximité de l'arbre de rotation de l'actuateur, la figure 6d montrant l'état dans lequel les moyens d'assemblage du ruban d'actuateur sont en contact avec ladite butée ;
- La figure 6e est une vue de profil d'un exemple de réalisation d'un dispositif haptique qui est une variante des modes de réalisation représentés par les figures 6a, 6b et 6c, comprenant une roue de treuil ;
- La figure 7 est une vue en perspective de moyens d'assemblage selon un mode de réalisation ;
- La figure 8a est une vue en perspective d'un exemple de réalisation de la pièce de jonction entre deux rubans ;
- La figure 8b est une vue en perspective d'un autre exemple de réalisation de la pièce de jonction entre deux rubans ;
- La figure 9a est une vue en perspective d'un exemple de réalisation d'une pièce de raccordement ;
- La figure 9b est une vue en perspective d'un autre exemple de réalisation d'une pièce de raccordement ;
- La figure 10 représente un schéma électrique d'un dispositif haptique de commande ;
- La figure 11 représente un diagramme de calcul des efforts de retenue en fonction des dynamiques des instruments traditionnels ou acoustiques ;
- La figure 12 est une vue schématique en perspective d'un dispositif haptique de commande selon un septième mode de réalisation associé à une touche d'un piano droit électronique, le dispositif comprenant un moteur électrique et des moyens de liaison mécanique comprenant un seul ruban métallique entre le moteur et une face supérieure de la touche, l'axe de rotation du moteur étant parallèle à l'axe de pivotement de la touche ;
- La figure 13 est une vue schématique en perspective de quatre dispositifs haptiques de commande, deux dispositifs haptiques de commande étant conformes au précédent mode de réalisation et deux dispositifs haptiques de commande selon un huitième mode de réalisation, dans lequel chaque dispositif comprend un moteur situé au-dessous de la face inférieure de la touche associée et des moyens de liaison mécanique reliant un retour de touche de la touche associée, les moyens de liaison mécanique comprenant un seul ruban métallique entre le moteur et une face du retour de touche de la touche, l'axe de rotation du moteur étant parallèle à l'axe de pivotement de la touche, l'un des deux dispositifs comprenant en outre une poulie de renvoi ;
- La figure 14 est une vue schématique en perspective d'un dispositif haptique de commande selon un neuvième mode de réalisation associé à une touche d'un piano droit électronique, le dispositif comprenant un moteur électrique et des moyens de liaison mécanique comprenant un seul ruban métallique entre le moteur et une face supérieure de la touche, l'axe de rotation du moteur étant parallèle à la direction longitudinale de la touche, les moyens de liaison mécanique comprenant des moyens de raccordement agencés pour réaliser un jeu de fonctionnement selon la direction longitudinale ;
- La figure 15 est une vue en perspective des moyens de raccordement conforme à la figure 14 présentant un perçage selon un axe perpendiculaire à la direction longitudinale de la touche ;
- La figure 16 est une vue en perspective de trois dispositifs haptiques de commande selon un dixième mode de réalisation, chaque dispositif comprenant des moyens de liaison mécanique selon un mode de réalisation particulier comprenant deux éléments flexibles d'actuateur par dispositif ;
- La figure 17 est une vue en perspective d'un dispositif haptique de commande selon un onzième mode de réalisation, qui est une variante du mode de réalisation précédent.

Pour plus de clarté, les éléments identiques ou similaires des différents modes de réalisation sont repérés par des signes de référence identiques sur l'ensemble des figures.

### DESCRIPTION DÉTAILLÉE DE L'INVENTION

Les figures 1, 2a et 2b représentent un premier mode de réalisation d'un dispositif haptique de commande 1 d'un instrument de musique électronique. L'instrument, par exemple un piano comme illustré aux figures 3a et 16, est un instrument de musique composé d'un clavier comportant plusieurs touches, dont une seule touche est représentée aux figures 1, 2a et 2b.

Le dispositif haptique et la touche K sont vus de profil, la touche étant représentée par un rectangle horizontal. La touche K illustre une touche de piano. Elle est montée en pivotement autour de l'axe de pivotement A1 par rapport à un bâti, par exemple le châssis d'un clavier, voir figure 3a et 16. L'axe de pivotement A1 est représenté par deux traits en pointillé perpendiculaires l'un à l'autre représentant une cible, sur un disque représentant un arbre de rotation. L'axe de pivotement A1 est représenté sous la touche K près d'une première extrémité, dite proximale, de ladite touche, à gauche des figures 1, 2a et 2b. Près d'une deuxième extrémité, dite extrémité distale, opposée à la première extrémité, et au-dessus de la face supérieure K1 de ladite touche, il est représenté un doigt d'un utilisateur de l'instrument de musique, uniquement visible sur la figure 1.

Sous la touche, près de l'extrémité distale, le dispositif haptique comprend des moyens de détection et/ou de mesure 30 d'appui et de mouvement de la touche par l'utilisateur. En référence à la figure 1, les moyens de détection et/ou de mesure comprennent deux capteurs de mouvement 31, 32, par exemple des accéléromètres. Ils sont agencés pour mesurer les mouvements de la touche et pour transmettre ces informations aux moyens de calcul, dits aussi moyens d'asservissement et de contrôle, du dispositif haptique, non représenté.

Le dispositif haptique de commande 1 comprend un actuateur électrique rotatif 10. De préférence ledit actuateur est un moteur électrique à courant continu dont l'arbre moteur s'étend le long de l'axe B1. Le moteur est disposé relativement à la touche K de manière que l'axe de rotation B1 est parallèle à la direction longitudinale K0 de la touche K, en particulier en position d'origine, et que ladite direction K0 et l'axe B1 sont alignés verticalement. Dans ce mode de réalisation, l'axe de rotation B1 est sensiblement horizontal.

En référence aux figures 1, 2, 3a et 16, le dispositif haptique de commande comprend en outre des moyens de liaison mécanique 20 reliant l'arbre du moteur 10 à la face supérieure K1 de la touche. Les moyens de liaison mécanique 20 comprennent plusieurs éléments ou pièces reliées les unes après les autres : des moyens d'assemblage 25 (non visible sur les figures 1 et 2), un ruban d'actuateur 24 (deux rubans d'actuateur 24a, 24b sur la figure 16), une pièce de jonction 23, un ruban de touche 22 et des moyens de raccordement 21.

Les moyens d'assemblage permettent de relier le ruban d' actuateur à l'arbre de rotation du moteur électrique, voir figures 3a et 3b. Par exemple, en référence à la figure 7, les moyens d'assemblage 25 comprennent une pièce d'enroulement 25e et une pièce de serrage 25s, ou étrier présentant deux branches. La pièce d'enroulement présente un alésage agencé pour être emmanché sur l'arbre de rotation du moteur électrique, voir figures 3a et 3b. Elle présente en outre une portion rectangulaire s'étendant radialement par rapport à l'alésage, portion dans laquelle est réalisée une fente pour permettre l'emmanchement. La pièce de serrage 25s présente une forme en « U » pour chevaucher la portion rectangulaire de la pièce d'enroulement 25e. La pièce de serrage comprend, dans une de ses branches, un taraudage agencé pour être perpendiculaire à la portion rectangulaire de la pièce d'enroulement. Lorsque le ruban d'actuateur est fixé, celui-ci est plaqué entre une face intérieure de la pièce de serrage et une première face extérieure de la portion rectangulaire, voir figures 3a et 3b. La face opposée à la première face reçoit l'extrémité d'une vis qui est montée dans le taraudage de la pièce de serrage. L'action de vissage permet à la fois de refermer la fente de la portion rectangulaire de la pièce d'enroulement pour serrer celle-ci sur l'arbre moteur et plaquer jusqu'au serrage la terminaison du ruban d'actuateur.

Le ruban d'actuateur 24 se situe entre les moyens d'assemblage 25 et la pièce de jonction 23. Le ruban d'actuateur s'étend verticalement et de manière tangentielle à l'arbre de rotation du moteur.

Le ruban de touche 22 se situe entre la pièce de jonction 23 et les moyens de raccordement 21. Le ruban de touche s'étend verticalement et selon un plan parallèle au plan transversal à la touche, en particulier en position d'origine.

Selon un autre mode de réalisation et en référence à la figure 16, qui sera décrite par ses différences par rapport à la figure 3a, les moyens de liaison mécanique 20 comprennent un couple de rubans d'actuateur 24a et 24b. Chaque ruban 24a, 24b relie l'actuateur 10 à la pièce de jonction. Les deux rubans sont fixés, par l'intermédiaire de moyens d'assemblage 25 en forme de manchon, à la circonférence de l'arbre de l'actuateur 10. Les terminaisons d'actuateur des rubans 24a, 24b sont disposées de manière diamétralement opposée. Le ruban d'actuateur 24a est relié directement entre la pièce de jonction et l'actuateur. Le ruban d'actuateur 24b est relié entre la pièce de jonction et l'actuateur par l'intermédiaire d'une roue 11. La roue 11 est positionnée de manière surélevée par rapport à l'actuateur de manière que le ruban 24b s'enroule autour de la roue 11 avant d'être fixé en un point de la circonférence de l'actuateur qui est sensiblement diamétralement opposé au point d'accroche de la terminaison d'actuateur du ruban 24a. Cet agencement permet, lors de l'actionnement de l'actuateur, d'exercer une double traction de sens opposé autour de l'arbre de l'actuateur. Les rubans d'actuateurs 24a et 24b sont disposés de manière sensiblement symétrique par rapport à un plan à la fois parallèle à l'axe de l'actuateur et la direction longitudinale de la touche associée au dispositif comprenant lesdits rubans.

Selon une variante de réalisation représentée par la figure 17, l'actuateur comprend deux demi-arbres 111, 112 et les moyens de liaison mécanique 20 comprennent un seul ruban d'actuateur 24 qui passe entre les deux demi-arbres de l'arbre moteur avant d'être relié à la roue 11. Chaque demi-arbre présente le long de son axe longitudinale une face rectangulaire dont un côté correspond au diamètre d'un arbre et une face courbe correspondant à une demi-cylindre circulaire. La jonction des demi-arbres permet d'obtenir un arbre.

Le ruban (ou le câble) traverse l'arbre de l'actuateur (moteur) entre deux demi-axes pincés ensemble sur l'axe du moteur grâce à la pièce de serrage comprenant de deux demi-cylindres serrés l'un à l'autre, par exemple par deux vis.

Les deux extrémités du ruban (ou du câble) se rejoignent sur la touche. De la sorte, les deux extrémités du ruban (ou du câble) exercent la même force sur la touche (et ces forces s'ajoutent), mais exercent aussi des forces de signes opposés sur l'axe du moteur. En conséquence, une force est exercée sur la touche et un couple de forces de résultante nulle est exercé sur le moteur.

Pour que la force exercée sur la touche permette de tirer droit dans l'axe vertical sans dévier transversalement, un organe intermédiaire de changement de direction, par exemple une poulie ou une roue 11, est utilisé.

En référence à la figure 8a, la pièce de jonction 23 comprend deux fentes 26, 27 opposées et perpendiculaires l'une par rapport à l'autre pour recevoir les terminaisons des deux rubans 22, 24. La pièce de jonction réalise la fonction de convertisseur d'orientation de ruban. Une première extrémité de la pièce de jonction présente la fente 26 agencée pour recevoir la terminaison du ruban d'actuateur 24, et une deuxième extrémité, opposée à la première extrémité, présente la fente 27 agencée pour recevoir la terminaison du ruban de touche 22.

Selon un autre mode de réalisation de la pièce de jonction représentée à la figure 8b, la pièce de jonction 23 comprend deux plaques s'étendant dans la même direction verticale. Les plaques sont disposées perpendiculairement l'une à l'autre, chaque plaque étant percée pour recevoir un moyen de fixation d'un ruban.

Enfin, les moyens de raccordement 21 sont fixés sur la face supérieure K1 (sur les figures 1, 2a et 2b) de la touche K. En référence à la figure 9a, les moyens de raccordement présentent la forme de deux tiges : une tige de liaison 21a et une tige de touche 21b. La tige de liaison 21a comprend à une extrémité, dite extrémité de fente, une fente agencée pour recevoir une terminaison de ruban de touche. Ladite fente est dirigée selon un plan qui est parallèle au plan transversal de la touche. La tige de touche comprend un corps fileté agencé pour s'insérer dans un taraudage réalisé dans la touche. La tige de touche comprend un corps creux pour recevoir une extrémité de la tige de liaison, opposée à l'extrémité de fente. La paroi périphérique du corps creux comprend un taraudage s'étendant radialement afin de recevoir une vis permettant de verrouiller la position de la tige de liaison dans la tige de touche.

Selon un autre mode de réalisation représenté à la figure 9b, les moyens de raccordement 21 comprennent deux plaques disposées perpendiculairement l'une à l'autre et selon des directions différentes. Une première plaque s'étend horizontalement pour être fixée à la touche K et la deuxième plaque s'étend verticalement pour être reliée au ruban de touche. Chaque plaque comprend un perçage pour le passage d'une vis.

En référence à la figure 1, les moyens de raccordement sont positionnés sur la touche, en un point de touche situé à distance égale à 25% de la distance longitudinale de la touche depuis l'axe de pivotement A1. De préférence, le point de touche se situe entre le milieu de la touche et l'extrémité distale de la touche. De manière préférentielle, ils sont fixés le plus loin possible de l'axe de pivotement A1.

Par exemple, les moyens de raccordement sont disposés sur la touche de manière que le point de touche se situe à une distance d'au moins 50 millimètres, de préférence d'au moins 100 millimètres, avantageusement au moins 150 millimètres de l'axe de pivotement. Les moyens d'assemblage, en particulier la pièce d'enroulement, sont disposés sur l'axe du moteur de manière que le point d'actuateur se situe à une distance de 3 millimètres de l'axe du moteur. Dans le cas de ces dernières indications (150 et 3 millimètres), le rapport de réduction de déplacement angulaire entre le moteur et la touche, ou rapport de multiplication du couple, est égal à 50.

De préférence, chaque fente, ou chaque trou des pièces de liaison, est associée à un moyen de fixation, par exemple une vis. Par exemple, il est réalisé un taraudage s'étendant radialement ou perpendiculairement à l'axe de la pièce afin de recevoir une vis.

En référence à la figure 2a, la touche K se situe dans une position sensiblement horizontale ou surélevée. Lors d'un appui sur la face supérieure K1 et près de l'extrémité distale de la touche, celle-ci est pivotée de sorte que l'extrémité distale s'abaisse et le ruban de touche 22 s'incline et fléchit du fait du pivotement de la touche, voir figure 2b. Le ruban d'actuateur 24 se déroule en restant vertical tout en étant retenu par le moteur électrique 10 qui est alimenté en courant de manière à reproduire la dynamique d'un mécanisme de clavier d'un instrument acoustique (ou tout autre dynamique préalablement déterminée). Chaque moteur est commandé en courant. Lors de l'appui, le couple du moteur permet de freiner la descente de la touche (fonctionnement générateur). Lors du relâchement, la même commande en courant permet de remonter la touche (fonctionnement moteur). Le couple généré par le moteur garde toujours le même signe, seul le sens de rotation change entre l'appui et le relâchement de la touche (fonctionnement deux quadrants). La figure 10 représente le schéma de l'électronique de puissance du dispositif. Selon un autre mode de réalisation, les moyens de calcul peuvent commander l'actuateur de manière à réaliser, moyennant les modifications ad hoc du schéma de l'électronique de puissance, un fonctionnement quatre quadrants.

En référence aux figures 3a et 3b, il est montré la disposition de moteurs électriques dans le cas d'un clavier comprenant plusieurs touches, en particulier les touches noires et blanches d'un piano. Les moteurs électriques sont disposés de manière que les arbres de rotation sont agencés selon deux rangées horizontales et décalées de manière que les moyens de liaison mécanique soient alignés.

Les figures 4a et 4b représentent un deuxième mode de réalisation qui sera décrit par ses différences par rapport au précédent.

La touche représentée correspond à une touche d'un piano plat, ladite touche comprenant un retour de touche R s'étendant sous la touche à partir de l'extrémité distale de manière à former un « L ». Dans ce cas, l'actuateur électrique rotatif et les moyens de liaison mécanique se situent au-dessus de la face supérieure K2 du retour de touche. La distance séparant la face supérieure K2 du retour de touche de la face inférieure K3 est par exemple égale à 45 millimètres. En référence à la figure 4a, les moyens de raccordement sont fixés sur la face supérieure K2 du retour de touche. En référence à la figure 4b, la terminaison du ruban de touche est fixée sur la face transversale distale du retour de touche R.

Selon une variante de réalisation représentée par la figure 4b, la face inférieure K3 de la touche peut présenter un évidement, par exemple de forme concave, afin de recevoir en partie l'actuateur. Cette caractéristique permet de proposer un dispositif encore plus compact.

Selon une autre variante de réalisation représentée par la figure 4c, et qui sera décrit par ses différences par rapport à la figure 4a, le dispositif comprend une tige filetée disposée à l'extrémité de l'arbre moteur de l'actuateur. De préférence, la tige filetée est une vis V.

En outre, le dispositif comprend un doigt d'accrochage P disposé sur le retour de touche. Le doigt se situe au-dessus de la tige filetée, de préférence sensiblement parallèle à l'arbre moteur ou à la tige filetée. Selon le mode de réalisation représenté, le doigt d'accrochage présente une forme cylindrique et est fixé sur une face perpendiculaire à la face supérieure K1.

De plus, les moyens de liaison mécanique 20 comprennent deux câbles, un câble 24c1 reliant l'extrémité distale du retour de touche à la tige filetée, et un câble 24c2 reliant la tige filetée au doigt d'accrochage.

En fonctionnement, le retour de touche R et le doigt d'accrochage P sont solidaires en translation, par exemple verticale selon le mode de réalisation représenté, lorsque la touche descend ou monte. La vis V est solidaire de l'axe de l'actuateur et est rotative selon l'axe géométrique de l'arbre moteur. La tige filetée, en particulier la vis V, ne se translate pas.

De préférence, les moyens de liaison mécanique 20 comprennent un seul câble 24c présentant deux brins 24c1 et 24c2. Dans ce dernier cas, le câble 24c est en enroulé selon une ou plusieurs spires autour de la vis V et est fixée sur ladite vis afin d'empêcher le câble de glisser. Par exemple, le câble 24c est fixé sur la vis ou la tige filetée par collage. De préférence, les brins ou portions de câbles 24c1 et 24c2 ressortent du même côté de la tige filetée ou la vis V. Le rôle de du brin de câble 24c2 (dont l'extrémité est solidaire de la touche) est de bloquer la rotation de l'actuateur en stoppant son élan lorsque la touche arrive en butée basse. Le brin de câble 24c2 n'exerce de force que lors de l'arrêt de la touche, ne servant que de retenue au moteur. En fonctionnement et lors d'un appui sur la touche, le brin de câble 24c2 s'enroule autour de la vis V et le brin de câble 24c1 se déroule de la vis V.

Selon encore une autre variante de réalisation représentée par la figure 4d, et qui sera décrite par ses différences par rapport à la variante précédente. Le dispositif comprend en outre une poulie ou roue 121 et un câble 24d comprenant deux brins 24d1 et 24d2. Selon la figure 4d, la poulie 121 est disposée au-dessus de la vis V et est fixée sur le bâti de l'actuateur, l'axe de ladite poulie 121 étant sensiblement parallèle à l'axe de l'actuateur. Le câble 24d parcourt sensiblement la moitié circonférence de la poulie 121 et s'enroule en partie autour de la tige filetée ou la vis V. Le brin de câble 24d1 reliant l'extrémité distale du retour de touche à la poulie 121 en tangentant, sans contact, la tige filetée ou vis V, et le brin de câble 24d2 reliant la poulie 121 à la tige filetée ou vis V. Le point de raccordement de l'extrémité distale du brin 24d2 est fixé sur la périphérie de la tige filetée en un point diamétralement opposé au point de raccordement de l'extrémité distale du brin de câble 24c2. En référence à la figure 4d, les points de raccordement sont en outre décalés axialement. Comme dans la variante précédente, les brins 24c1 et 24c2 sont fixés à la tige filetée ou la vis V du même côté ou décalé axialement le long d'une ligne périphérique de ladite vis V.

En fonctionnement et lors d'un appui de la touche, le brin de câble 24c2 s'enroule autour de la vis V et la longueur dudit brin diminue, le brin de câble 24d2 se déroule de la vis V, le brin de câble 24c1 se déroule de la vis V et la longueur dudit brin augmente, et la longueur du brin de câble 24d1 augmente. Les deux câbles 24c et 24d exercent un couple de forces opposées sur l'axe de l'actuateur, tout en proposant des forces qui s'ajoutent sur le retour de touche. C'est la fonction du câble 24d qui tire sur la touche comme le brin 24c1, mais, grâce à la poulie de renvoi 121 tire sur le moteur dans la direction opposée à celle du brin 24c1, tout en le faire tourner l'actuateur dans le même sens.

La figure 5a représente un troisième mode de réalisation qui sera décrit par ses différences par rapport au premier mode de réalisation. Le moteur électrique 10 se situe au-dessus de la touche K et est fixé au bâti (non visible sur la figure). L'axe de rotation B1 du moteur électrique est perpendiculaire à la direction longitudinale de la touche K. Le ruban d'actuateur 24 s'étend horizontalement et de manière tangentielle à l'arbre de rotation du moteur. Par simplification, les moyens d'assemblage, les moyens de jonction et les moyens de raccordement ne sont pas représentés ici. Les moyens de liaison mécanique comprennent en outre une poulie 28 dont l'axe de rotation est parallèle à l'axe de pivotement A1. La poulie est reliée au bâti, non visible sur la figure. La poulie permet de recevoir, sur sa circonférence, le ruban de touche 22 le long de son trajet. Entre la pièce de jonction et ladite poulie, la partie de ruban de touche s'étend sensiblement horizontalement. Entre la poulie et les moyens de raccordement, la partie de ruban de touche s'étend sensiblement verticalement. Selon une variante de réalisation représentée par la figure 5b, le dispositif comprend en outre une contre-poulie 51 présentant la forme d'un cylindre et est disposée de manière tangentielle à la poulie 28. La contre-poulie est en contact ou quasi-contact avec le ruban de touche 22. La contre-poulie permet de guider et/ou contrôler le déplacement du ruban de touche et ainsi maintenir le ruban de touche sur la périphérie de la poulie 28. La contre-poulie empêche le ruban de touche de décoller de la poulie.

La figure 5c représente un quatrième mode de réalisation qui sera décrit par ses différences par rapport au précédent mode de réalisation. Les moyens de liaison mécanique comprennent, en remplacement de la poulie 28, une équerre 29 dont l'axe de rotation C1 est parallèle à l'axe de pivotement A1. L'axe C1 de l'équerre est relié au bâti, non visible sur la figure. L'équerre permet de recevoir le ruban de touche 22 le long de son trajet. Le ruban de touche 22 comprend un premier ruban de touche 22b et un deuxième ruban de touche 22a. Entre la pièce de jonction et ladite équerre, le premier ruban de touche 22b s'étend sensiblement horizontalement. Entre l'équerre et les moyens de raccordement, le deuxième ruban de touche 22a s'étend sensiblement verticalement.

La figure 6a représente un cinquième mode de réalisation qui sera décrit par ses différences par rapport au troisième mode de réalisation. La touche représentée correspond à une touche d'un piano plat, ladite touche comprenant un retour de touche R, comme le deuxième mode de réalisation. Le moteur électrique 10 se situe au-dessous de la touche K. L'axe de rotation B1 du moteur est perpendiculaire à la direction longitudinale de la touche et perpendiculaire à l'axe de pivotement A1. Les moyens de liaison mécanique s'étendent sous la face inférieure K3 de la touche. La poulie 28 se situe entre la face supérieure du retour R de touche et la face inférieure K3 de la touche. Les moyens de raccordement, non visibles sont fixés sur la face supérieure K2 du retour de touche.

La figure 6b représente un sixième mode de réalisation qui sera décrit par ses différences par rapport au précédent mode de réalisation. La poulie 28 est remplacée par l'équerre 29, dont la disposition par rapport aux rubans de touche et d'actuateur est similaire ou identique au quatrième mode de réalisation.

Selon une variante de réalisation représentée par la figure 6c, qui sera décrit par ses différences par rapport au précédent mode de réalisation, l'actuateur 10 est disposé près de l'axe de pivotement A1. Le dispositif comprend en outre un des guides de ruban 61 permettant de guider le déplacement du ruban d'actuateur 24. Chaque guide de ruban comprend une paire de tiges espacées l'une de l'autre de manière que le ruban puisse se translater entre celles-ci, voir aussi la figure 6d.

En référence à la figure 6d représentant une variante de réalisation pouvant être intégrée dans tous les précédents modes de réalisation, les moyens de liaison mécanique comprennent en outre une butée d'actuateur 42 disposée près de l'arbre de rotation de l'actuateur de manière à restreindre le débattement angulaire dudit arbre. La butée 42 présente une forme cylindrique et est fixée sur un bâti. La butée 42 est prévue pour limiter la rotation de l'arbre de rotation de l'actuateur par l'intermédiaire des moyens d'assemblage 25.

Selon une variante de réalisation représentée par la figure 6e, le dispositif comprend une roue 291 et un galet 292 agencés de manière coaxiale, le diamètre de la roue 291 étant supérieur au diamètre du galet, par exemple au moins trois fois supérieur. L'ensemble roue 291 et galet 292 est disposé à proximité du retour de touche de manière que le ruban de touche 22 soit relié au galet 292 et à l'extrémité distale du retour de touche. Par rapport aux précédents modes de réalisation, le ruban d'actuateur 24 est remplacé par un câble 24e présentant deux brins 24e1, dit brin inférieur, et 24e2, dit brin supérieur. De préférence, le câble 24e est fixé à la roue 291, permettant en particulier de limiter ou d'éviter le glissement du câble au contact avec la périphérie de la roue.

En outre, l'actuateur 10 est disposé près de l'axe de pivotement A1, l'axe de rotation de l'actuateur étant sensiblement perpendiculaire à l'axe de pivotement A1. L'actuateur comprend deux arbres de rotation, un arbre supérieur et un arbre inférieur, chaque arbre de rotation étant disposé à une extrémité axiale de l'actuateur. Le câble 24e présente une extrémité reliée à l'arbre supérieur, s'étend jusqu'à la roue 291 de manière à former le brin supérieur 24e2, parcourt sensiblement la moitié de la circonférence de la roue 291, s'étend jusqu'à l'arbre inférieur de manière à former le brin inférieur 24e1 et est relié audit arbre inférieur. Une extrémité de 24e1 s'enroule sur la partie inférieure de l'axe de l'actionneur. Les extrémités sont enroulées dans un sens giratoire différent : lorsqu'une extrémité s'enroule, l'autre déroule.

En fonctionnement lors de l'appui de la touche, le retour de touche descend également, la traction du ruban de touche 22 entraîne la rotation dans le sens anti-horaire de l'ensemble galet et roue 291 de manière à agir en traction sur le brin de câble 24e1 et dérouler ce dernier de l'arbre inférieur, entrainant alors l'actuateur, lequel exerce un effort résistif. Cette variante de réalisation permet d'obtenir un très grand rapport entre l'angle de rotation de l'actuateur et l'angle de rotation de la touche, ce rapport permettant de faire diminuer d'autant le couple demandé à l'actionneur par rapport à celui à exercer sur la touche.

La figure 12 représente un septième mode de réalisation qui sera décrit par ses différences par rapport au premier mode de réalisation. Le moteur électrique 10 se situe au-dessus de la face supérieure K1 de la touche, l'axe de rotation du moteur s'étendant parallèlement à l'axe de pivotement A1 de la touche. Les moyens de liaison mécanique comprennent un seul ruban qui réalise à la fois le ruban d'actuateur 24 et le ruban de touche 22. Les moyens d'assemblage 25 sont conformes aux moyens d'assemblage des figures 3a et 3b. Les moyens de raccordement 21 sont conformes au moyen de raccordement de la figure 9b. La partie supérieure de la figure 13 représente deux dispositifs haptiques conformes à la figure 12 et qui sont reliés à des touches blanches. Les deux actuateurs associés aux touches blanches sont situés au-dessus des touches, sont superposés et décalés l'un par rapport à l'autre.

En référence à la partie inférieure de la figure 13, il est représenté un huitième mode de réalisation qui sera décrit par ses différences par rapport au précédent mode de réalisation. Les touches noires représentées comprennent respectivement un retour de touche R s'étendant sous la touche de manière à former un « L ». Dans ce cas, l'actuateur électrique rotatif et les moyens de liaison mécanique se situent au-dessus de la face supérieure K2 du retour de touche. Les actuateurs associés aux touches noires sont situés sous les touches et décalés l'un par rapport à l'autre. Les moyens de raccordement sont fixés sur la face frontale de l'extrémité du retour de touche. La terminaison du ruban de touche est fixée sur la face transversale distale du retour de touche R.

Selon une variante de réalisation visible sur la partie inférieure de la figure 13, les moyens de liaison mécanique comprennent une poulie de renvoi 28 disposée entre le retour de touche R et le moteur électrique 10.

Le mode de réalisation de la figure 13 propose un agencement particulier pour résoudre les problèmes d'encombrement posés par la disposition transversale d'actuateurs dont la longueur vaut plusieurs fois la largeur moyenne de touche. La figure donne une vue en perspective de quatre touches, dont trois sont associées à des actuateurs et des moyens de liaison en configuration AxR1 et la touche noire du premier plan, à un actuateur et des moyens de liaison en configuration AxR1PxR1. Les axes des actuateurs sont parallèles à l'axe de rotation des touches et les moyens de liaison sont réduits à un seul ruban et ses pièces d'accroche.

La figure 14 représente un neuvième mode de réalisation qui sera décrit par ses différences par rapport au premier mode de réalisation. Les moyens de liaison mécanique comprennent un seul ruban qui réalise à la fois la fonction du ruban d'actuateur 24 et du ruban de touche 22. Les moyens d'assemblage 25 sont conformes aux moyens d'assemblage des figures 3a et 3b. Le ruban est relié à la touche par des moyens de raccordement 21 spécifiques. En référence à la figure 15, les moyens de raccordement sont une pièce de raccordement 21 comprenant un corps à partir duquel deux plaques parallèles s'étendent perpendiculairement à la direction longitudinale de la touche et perpendiculairement à l'axe de pivotement de la touche, les plaques étant espacées l'une de l'autre de manière à définir une fente. La fente présente une largeur permettant l'insertion de la terminaison de touche du ruban. Les plaques présentent respectivement un perçage dont l'axe s'étend parallèlement à l'axe de pivotement de la touche, les perçages étant coaxiaux. En outre, la terminaison de touche comprend une ouverture. Les moyens de raccordement comprennent un arbre de raccordement agencé pour s'insérer dans les perçages et l'ouverture. Selon un mode de réalisation particulier, chaque perçage présente, selon sa section transversale, la forme d'un trou oblong de manière que l'arbre de raccordement puisse se translater latéralement. De préférence, la longueur la plus longue du trou oblong est supérieure d'au moins 20% par rapport à la largeur (ou longueur la plus petite) du trou oblong. La forme oblongue du trou permet de réaliser un jeu de fonctionnement dans une direction parallèle à la direction longitudinale de la touche.

En référence à la figure 11, il est illustré le procédé de calcul des efforts de retenue d'un instrument traditionnel ou acoustique afin d'en simuler la dynamique.

Les différentes phases de la simulation sont décrites ci-dessous :
- initialisation : étape préliminaire dans laquelle on initialise la géométrie et les coefficients du système ;
- mesure : on récupère les mesures de la position et de l'accélération de la touche à l'instant courant ; un filtrage étant appliqué pour réduire le bruit de mesure ; on calcule la vitesse de la touche ;
- mise à jour de la géométrie : on met à jour la position des éléments du système avec la mesure de l'instant courant et le résultat de la résolution des équations à l'instant précédent ;
- calcul des moments des forces : les moments des efforts de contact, des poids, des forces dues aux ressorts et les couples de frottement visqueux sont calculés en parallèle ;
- estimation des couples de frottement sec dans les articulations et aux contacts entre les pièces : ce calcul nécessite tout ce qui est décrit précédemment pour être mené à bien ;
- calcul de la solution de chacun des systèmes d'équations qui représentent d'une part, la dynamique du système mécanique que l'on cherche à émuler (clavier d'un instrument acoustique ou autre), et d'autre part, la dynamique de l'interface haptique que l'on a adoptée, en l'absence de commande électrique.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Dispositif haptique de commande (1) d'une touche d'un clavier équipant un instrument de musique électronique destiné à reproduire la sensation d'utilisation d'un instrument de musique acoustique homologue,
ledit dispositif étant agencé pour être associé à une touche (K) de l'instrument de musique électronique montée en pivotement par rapport à un bâti autour d'un axe de pivotement (A1), la touche s'étendant dans une direction longitudinale et présentant un débattement angulaire entre une position angulaire haute, dite d'origine, et une position angulaire basse, dite de butée,
ledit dispositif comprenant:
- des moyens de détection (30) disposés sur la touche pour détecter des informations de l'état dynamique de la touche,
- des moyens de calcul pour calculer, en fonction des informations de dynamique ainsi détectées, un effort résistant instantané à exercer sur ladite touche en réponse à un enfoncement de ladite touche,
- un actuateur électrique rotatif (10) agencé pour produire l'effort résistant,
- des moyens de liaison mécanique (20) disposés entre l'actuateur électrique rotatif et la touche pour appliquer sur ladite touche ledit effort résistant, lesdits moyens de liaison mécanique comprenant au moins un élément flexible en pression et rigide en traction.

2. Dispositif selon la revendication 1, dans lequel l'actuateur électrique rotatif présente un axe de rotation parallèle à l'axe de pivotement (A1) de la touche.

3. Dispositif selon la revendication 1, dans lequel l'actuateur électrique rotatif présente un axe de rotation parallèle à la direction longitudinale de la touche.

4. Dispositif selon la revendication 1, dans lequel l'actuateur électrique rotatif présente un axe de rotation perpendiculaire à la direction longitudinale de la touche et à la l'axe de rotation de la touche.

5. Dispositif selon l'une des revendications 1 à 4, dans lequel l'extrémité de touche est fixée sur une face supérieure (K1) ou inférieure (K3) de la touche.

6. Dispositif selon l'une des revendications 1 à 4, dans lequel les moyens de liaison mécanique (20) comprennent une terminaison de touche qui est fixée sur une face supérieure (K2) d'un retour de touche de la touche.

7. Dispositif selon l'une des revendications précédentes, dans lequel les moyens de liaison mécanique (20) comprennent une terminaison d'actuateur et une terminaison de touche, la terminaison de touche étant fixée sur la touche, dans lequel le rapport entre :
- la distance bras de levier séparant l'axe de pivotement (A1) d'un point de touche où la terminaison de touche des moyens de liaison mécanique est fixée sur la touche, d'une part, et
- la distance bras de levier séparant l'axe de rotation de l'actuateur électrique rotatif d'un point d'actuateur, où la terminaison d'actuateur des moyens de liaison mécanique est fixée sur l'arbre de l'actuateur d'autre part,
est d'au moins 10.

8. Dispositif selon l'une des revendications précédentes, dans lequel les moyens de liaison mécanique (20) comprennent au moins deux rubans flexibles en pression et rigides en traction.

9. Dispositif selon l'une des revendications 1 à 7, dans lequel les moyens de liaison mécanique (20) comprennent au moins deux câbles flexibles en pression et rigides en traction.

10. Dispositif selon l'une des revendications 1 à 7, dans lequel les moyens de liaison mécanique (20) comprennent au moins un ruban flexible en pression et rigide en traction et au moins un câble flexible en pression et rigide en traction.

11. Dispositif selon l'une des revendications 1 à 7, dans lequel les moyens de liaison mécanique (20) comprennent au moins trois rubans flexibles en pression et rigides en traction.

12. Dispositif selon l'une des revendications 1 à 7, dans lequel l'au moins un élément flexible en pression et rigide en traction est un câble flexible en pression et rigide en traction ou un ruban flexible en pression et rigide en traction.

13. Dispositif selon l'une des revendications 1 à 7, dans lequel les moyens de liaison mécanique (20) comprennent au moins deux éléments flexibles comprenant au moins deux rubans flexibles en pression et rigides en traction, et une pièce de jonction (23) disposée entre les deux rubans, ladite pièce de jonction présentant deux plans de réception de ruban opposés et perpendiculaires l'un par rapport à l'autre pour recevoir les terminaisons des deux rubans.

14. Dispositif selon l'une des revendications 1 à 11, dans lequel les moyens de liaison mécanique (20) comprennent trois éléments flexibles, deux éléments flexibles d'actuateur (24a, 24b) agencé pour être relié à l'arbre de l'actuateur (10) et un élément flexible de touche (22) agencé pour être relié à la touche, et une pièce de jonction disposée entre l'élément de touche et les deux éléments flexibles d'actuateur, ladite pièce de jonction étant agencée pour recevoir les terminaisons des trois rubans.

15. Dispositif selon l'une des revendications 1 à **11,** dans lequel les moyens de liaison mécanique (20) comprennent au moins deux éléments flexibles, un élément flexible d'actuateur (24) agencé pour être relié à l'arbre de l'actuateur (10) et un élément flexible de touche (22) agencé pour être relié à la touche, et une pièce de renvoi présentant un axe de pivotement, ladite pièce de renvoi étant disposée entre deux éléments flexibles, ladite pièce de renvoi étant agencée pour réaliser une trajectoire non rectiligne des moyens de liaison mécanique.

16. Dispositif selon l'une des revendications 1 à 7, dans lequel les moyens de liaison mécanique (20) comprennent trois rubans, un ruban d'actuateur (24) agencé pour être relié à l'arbre de l'actuateur (10), un premier ruban de touche (22b), une pièce de jonction (23) disposée entre le ruban d'actuateur et le premier ruban de touche (22b), un deuxième ruban de touche (22a) agencé pour être relié à la touche, et une pièce de renvoi disposée entre le premier ruban de touche (22b) et le deuxième ruban de touche (22a) et prévue pour recevoir les terminaisons des rubans s'étendant de manière orthogonale.

17. Dispositif selon la revendication 15 ou 16, dans lequel la pièce de renvoi est une poulie ou une pièce d'actionnement à levier en forme de « L ».

18. Dispositif selon l'une des revendications précédentes, comprenant une butée d'actuateur (42) disposée en périphérie de l'arbre de rotation de l'actuateur ou autour dudit arbre de rotation, de manière à contrôler le débattement angulaire de l'arbre de rotation de l'actuateur.

19. Dispositif selon l'une des revendications précédentes, dans lequel les moyens de calcul comprennent un module d'actuateur intégrant un modèle mécanique de commande d'au moins une touche d'au moins un instrument de musique acoustique.

20. Dispositif selon l'une des revendications précédentes, dans lequel les moyens de calcul comprennent des moyens de commande quatre quadrants pour actionner l'actuateur électrique.

21. Clavier d'instrument de musique électronique à retour haptique comprenant au moins une touche et au moins un dispositif haptique de commande selon l'une des revendications précédentes, chaque touche étant associée à un dispositif haptique de commande.

22. Instrument de musique électronique, par exemple un piano électronique, comprenant au moins un dispositif haptique (1) selon l'une des revendications 1 à 20.

23. Procédé de commande d'un instrument de musique électronique comprenant au moins un dispositif haptique de commande (1) selon l'une des revendications 1 à 20, le procédé comprenant :
- une étape de détection de l'appui d'un utilisateur sur la touche par les moyens de détection,
- une étape de commande en temps réel de l'actuateur pour exercer une force de traction sur la touche de façon à résister à l'effort d'appui, ou pour exercer une force de traction de façon à ramener la touche dans sa position d'origine.

24. Procédé de commande selon la revendication précédente, dans lequel les moyens de détection mesurent de manière périodique la position et/ou l'accélération de la touche puis transmettent ces informations aux moyens de calcul, les moyens de calcul calculant les efforts générés dans un mécanisme d'instrument réel à partir d'un modèle mathématique de la dynamique dudit mécanisme.

## Patentansprüche

1. Haptische Steuervorrichtung (1) für eine Taste einer Tastatur, die ein elektronisches Musikinstrument ausrüstet, die dazu bestimmt ist, das Gefühl einer Benutzung eines homologen akustischen Musikinstruments nachzuahmen,
wobei die Vorrichtung angeordnet ist, um einer Taste (K) des elektronischen Musikinstruments zugeordnet zu sein, die an einem Gestell um eine Schwenkachse (A1) schwenkbar montiert ist, wobei sich die Taste in einer Längsrichtung erstreckt und einen Winkelausschlag zwischen einer hohen Winkelposition, dem sogenannten Ursprung, und einer niedrigen Winkelposition, dem sogenannten Anschlag, aufweist,
die Vorrichtung umfassend:
- Erfassungsmittel (30), die auf der Taste eingerichtet sind, zum Erfassen von Informationen über den dynamischen Zustand der Taste,
- Berechnungsmittel zum Berechnen, in Abhängigkeit von dynamischen Informationen, die so erfasst werden, einer momentanen Widerstandskraft, die als Reaktion auf ein Herunterdrücken der Taste auf die Taste ausgeübt werden soll,
- einen elektrischen Drehsteller (10), der zum Erzeugen der Widerstandskraft angeordnet ist,
- mechanische Verbindungsmittel (20), die zwischen dem elektrischen Drehsteller und der Taste zum Ausüben der Widerstandskraft auf die Taste eingerichtet sind, die mechanischen Verbindungsmittel umfassend mindestens ein Element, das unter Druck flexibel und unter Zug starr ist.

2. Vorrichtung nach Anspruch 1, wobei der elektrische Drehsteller eine Drehachse parallel zu der Schwenkachse (A1) der Taste aufweist.

3. Vorrichtung nach Anspruch 1, wobei der elektrische Drehsteller eine Drehachse parallel zu der Längsrichtung der Taste aufweist.

4. Vorrichtung nach Anspruch 1, wobei der elektrische Drehsteller eine Drehachse senkrecht zu der Längsrichtung der Taste und zu der Drehachse der Taste aufweist.

5. Vorrichtung nach einem der Ansprüche 1 bis 4, wobei das Tastenende an einer oberen Fläche (K1) oder einer unteren Fläche (K3) der Taste befestigt ist.

6. Vorrichtung nach einem der Ansprüche 1 bis 4, wobei die mechanischen Verbindungsmittel (20) einen Tastenabschluss umfassen, der auf einer oberen Fläche (K2) eines Tastenrücklaufs der Taste befestigt ist.

7. Vorrichtung nach einem der vorstehenden Ansprüche, wobei die mechanischen Verbindungsmittel (20) einen Stellerabschluss und einen Tastenabschluss umfassen, wobei der Tastenabschluss an der Taste befestigt ist, wobei das Verhältnis zwischen:
- einerseits dem Hebelarmabstand, der die Schwenkachse (A1) von einem Tastenpunkt trennt, an dem der Tastenabschluss der mechanischen Verbindungsmittel an der Taste befestigt ist, und
- andererseits dem Hebelarmabstand, der die Drehachse des elektrischen Drehstellers von einem Stellerpunkt trennt, an dem der Stellerabschluss der mechanischen Verbindungsmittel an der Stellerwelle befestigt ist, mindestens 10 beträgt.

8. Vorrichtung nach einem der vorstehenden Ansprüche, wobei die mechanischen Verbindungsmittel (20) mindestens zwei Bänder umfassen, die unter Druck flexibel und unter Zug starr sind.

9. Vorrichtung nach einem der Ansprüche 1 bis 7, wobei die mechanischen Verbindungsmittel (20) mindestens zwei Kabel umfassen, die unter Druck flexibel und unter Zug starr sind.

10. Vorrichtung nach einem der Ansprüche 1 bis 7, wobei die mechanischen Verbindungsmittel (20) mindestens ein Band, das unter Druck flexibel und unter Zug starr ist, und mindestens ein Kabel umfassen, das unter Druck flexibel und unter Zug starr ist.

11. Vorrichtung nach einem der Ansprüche 1 bis 7, wobei die mechanischen Verbindungsmittel (20) mindestens drei Bänder umfassen, die unter Druck flexibel und unter Zug starr sind.

12. Vorrichtung nach einem der Ansprüche 1 bis 7, wobei mindestens ein Element, das unter Druck flexibel und unter Zug starr ist, ein Kabel, das unter Druck flexibel und unter Zug starr ist, oder ein Band ist, das unter Druck flexibel und unter Zug starr ist.

13. Vorrichtung nach einem der Ansprüche 1 bis 7, wobei die mechanischen Verbindungsmittel (20) mindestens zwei flexible Elemente umfassen, umfassend mindestens zwei Bänder, die unter Druck flexibel und unter Zug starr sind, und ein Zusammenfügungsstück (23), das zwischen den zwei Bändern eingerichtet ist, wobei das Zusammenfügungsstück zwei einander gegenüberliegende und senkrecht zueinander stehende Bandaufnahmeebenen zum Aufnehmen der Abschlüsse der zwei Bänder aufweist.

14. Vorrichtung nach einem der Ansprüche 1 bis 11, wobei die mechanischen Verbindungsmittel (20) drei flexible Elemente, zwei flexible Stellerelemente (24a, 24b), die zum Verbundenwerden mit der Stellerwelle (10) angeordnet sind, und ein flexibles Tastenelement (22), das zum Verbundenwerden mit der Tasten angeordnet ist, und ein Zusammenfügungsstück umfassen, das zwischen dem Tastenelement und den zwei flexiblen Stellerelementen eingerichtet ist, wobei das Zusammenfügungsstück zum Aufnehmen der Abschlüsse der drei Bänder angeordnet ist.

15. Vorrichtung nach einem der Ansprüche 1 bis 11, wobei die mechanischen Verbindungsmittel (20) mindestens zwei flexible Elemente, ein flexibles Stellerelement (24), das zum Verbundenwerden mit der Stellerwelle (10) angeordnet ist, und ein flexibles Tastenelement (22), das mit der Taste verbunden ist, und ein Rückholstück umfassen, das eine Schwenkachse aufweist, wobei das Rückholstück zwischen zwei flexiblen Elementen einaerichtet ist wobei das Rückholstück zum Ausführen einer nicht geradlinigen Bahn der mechanischen Verbindungsmittel angeordnet ist.

16. Vorrichtung nach einem der Ansprüche 1 bis 7, wobei die mechanischen Verbindungsmittel (20) drei Bänder, ein Stellerband (24), das zum Verbundenwerden mit der Stellerwelle (10) angeordnet ist, ein erstes Tastenband (22b), ein Zusammenfügungsstück (23), das zwischen dem Stellerband und dem ersten Tastenband (22b) eingerichtet ist, ein zweites Tastenband (22a), das zum Verbundenwerden mit der Taste angeordnet ist, und ein Rückholstück umfassen, das zwischen dem ersten Tastenband (22b) und dem zweiten Tastenband (22a) eingerichtet ist und zum Aufnehmen der Abschlüsse der Bänder vorgesehen ist, die sich auf orthogonale Weise erstrecken.

17. Vorrichtung nach Anspruch 15 oder 16, wobei das Rückholelement eine Scheibe oder ein Stellerstück mit L-förmigem Hebel ist.

18. Vorrichtung nach einem der vorstehenden Ansprüche, umfassend einen Stelleranschlag (42), der an dem Umfang der Drehwelle des Stellers oder um die Drehwelle herum eingerichtet ist, um den Winkelausschlag der Drehwelle des Stellers zu steuern.

19. Vorrichtung nach einem der vorstehenden Ansprüche, wobei die Berechnungsmittel ein Stellermodul umfassen, das ein mechanisches Steuermodell mindestens einer Taste mindestens eines akustischen Musikinstruments integriert.

20. Vorrichtung nach einem der vorstehenden Ansprüche, wobei die Berechnungsmittel Vierquadrantsteuermittel zum Betätigen des elektrischen Stellers umfassen.

21. Tastatur eines elektronischen Musikinstruments mit haptischem Feedback, umfassend mindestens eine Taste und mindestens eine haptische Steuervorrichtung nach einem der vorstehenden Ansprüche, wobei jede Taste einer haptischen Steuervorrichtung zugeordnet ist.

22. Elektronisches Musikinstrument, beispielsweise ein elektronisches Klavier, umfassend mindestens eine haptische Vorrichtung (1) nach einem der Ansprüche 1 bis 20.

23. Verfahren zum Steuern eines elektronischen Musikinstruments, umfassend mindestens eine haptische Steuervorrichtung (1) nach einem der Ansprüche 1 bis 20, das Verfahren umfassend:
- einen Schritt zum Erfassen des Drückens eines Benutzers auf die Taste durch die Erfassungsmittel,
- einen Schritt zum Steuern des Stellers in Echtzeit zum Ausüben einer Zugkraft auf die Taste, die der Druckkraft entgegenwirkt, oder zum Ausüben einer Zugkraft, um die Taste in ihre Ursprungsposition zurückzuführen.

24. Steuerverfahren nach dem vorstehenden Anspruch, wobei die Erfassungsmittel auf periodische Weise die Position und/oder die Beschleunigung der Taste messen, dann diese Informationen an die Berechnungsmittel übermitteln, wobei die Berechnungsmittel die Kräfte, die in einem echten Instrumentenmechanismus generiert werden, aus einem mathematischen Modell der Dynamik des Mechanismus berechnen.

## Claims

1. A haptic control device (1) for a key of a keyboard equipping an electronic musical instrument intended to reproduce the sensation of use of a similar acoustic musical instrument,
said device being arranged to be associated with a key (K) of the electronic musical instrument, which key is pivotably mounted relative to a frame around a pivot axis (A1), the key extending in a longitudinal direction and having an angular travel between a high angular position, called the original position, and a low angular position, called the stop position,
said device comprising:
- detection means (30) arranged on the key, for detecting information about the dynamic state of the key,
- computing means for computing, based on the dynamic information thus detected, an instantaneous resistive force to be exerted on said key in response to said key being depressed,
- a rotary electric actuator (10) arranged to produce the resistive force,
- mechanical linking means (20) arranged between the rotary electric actuator and the key in order to apply to said key said resistive force, said mechanical linking means comprising at least one element that flexes under pressure and stiffens under traction.

2. The device according to claim 1, wherein the rotary electric actuator has a rotational axis parallel to the pivot axis (A1) of the key.

3. The device according to claim 1, wherein the rotary electric actuator has a rotational axis parallel to the longitudinal direction of the key.

4. The device according to claim 1, wherein the rotary electric actuator has a rotational axis perpendicular to the longitudinal direction of the key and to the rotational axis of the key.

5. The device according to one of claims 1 to 4, wherein the key end is attached to an upper face (K1) or lower face (K3) of the key.

6. The device according to one of claims 1 to 4, wherein the mechanical linking means (20) comprise a key termination which is attached to an upper face (K2) of a key return of the key.

7. The device according to one of the preceding claims, wherein the mechanical linking means (20) comprise an actuator termination and a key termination, the key termination being attached to the key, wherein the ratio between:
- the lever arm distance separating the pivot axis (A1) from a key point, where the key termination of the mechanical linking means is attached to the key, and
- the lever arm distance separating the rotational axis of the rotary electric actuator from an actuator point, where the actuator termination of the mechanical linking means is attached to the actuator shaft, is at least 10.

8. The device according to one of the preceding claims, wherein the mechanical linking means (20) comprise at least two ribbons that flex under pressure and stiffen under traction.

9. The device according to one of claims 1 to 7, wherein the mechanical linking means (20) comprise at least two cables that flex under pressure and stiffen under traction.

10. The device according to one of claims 1 to 7, wherein the mechanical linking means (20) comprise at least one ribbon that flexes under pressure and stiffens under traction and at least one cable that flexes under pressure and stiffens under traction.

11. The device according to one of claims 1 to 7, wherein the mechanical linking means (20) comprise at least three ribbons that flex under pressure and stiffen under traction.

12. The device according to one of claims 1 to 7, wherein the at least one element that flexes under pressure and stiffens under traction is a cable that flexes under pressure and stiffens under traction or a ribbon that flexes under pressure and stiffens under traction.

13. The device according to one of claims 1 to 7, wherein the mechanical linking means (20) comprise at least two flexible elements comprising at least two ribbons that flex under pressure and stiffen under traction, and a junction part (23) arranged between the two ribbons, said junction part having two opposite and perpendicular ribbon-receiving planes relative to each other to receive the terminations of the two ribbons.

14. The device according to one of claims 1 to **11,** wherein the mechanical linking means (20) comprise three flexible elements, two flexible actuator elements (24a, 24b) arranged to be connected to the shaft of the actuator (10), and a flexible key element (22) arranged to be connected to the key, and a junction part arranged between the key element and the two flexible actuator elements, said junction part being arranged to receive the terminations of the three ribbons.

15. The device according to one of claims 1 to 11, wherein the mechanical linking means (20) comprise at least two flexible elements, a flexible actuator element (24) arranged to be connected to the shaft of the actuator (10) and a flexible key element (22) arranged to be connected to the key, and a return part having a pivot axis, said return part being arranged between two flexible elements, said return part being arranged to produce a non-rectilinear trajectory of the mechanical linking means.

16. The device according to one of claims 1 to 7, wherein the mechanical linking means (20) comprise three ribbons, an actuator ribbon (24) arranged to be connected to the shaft of the actuator (10), a first key ribbon (22b), a junction part (23) arranged between the actuator ribbon and the first key ribbon (22b), a second key ribbon (22a) arranged to be connected to the key, and a return part arranged between the first key ribbon (22b) and the second key ribbon (22a) and provided to receive the terminations of the ribbons extending orthogonally.

17. The device according to claim 15 or 16, wherein the return part is an "L"-shaped levered actuation part or a pulley.

18. The device according to one of the preceding claims, comprising an actuator stop (42) arranged at the periphery of the rotation shaft of the actuator or around said rotation shaft, so as to control the angular travel of the rotation shaft of the actuator.

19. The device according to one of the preceding claims, wherein the computing means comprise an actuator module integrating a mechanical model for controlling at least one key of at least one acoustic musical instrument.

20. The device according to one of the preceding claims, wherein the computing means comprise four-quadrant control means for actuating the electric actuator.

21. An electronic musical instrument keyboard with haptic feedback comprising at least one key and at least one haptic control device according to one of the preceding claims, each key being associated with a haptic control device.

22. An electronic musical instrument, for example an electronic piano, comprising at least one haptic device (1) according to one of claims 1 to 20.

23. A method for controlling an electronic musical instrument comprising at least one haptic control device (1) according to one of claims 1 to 20, the method comprising:
- a step of detecting a user pressing the key, by the detection means,
- a step of real-time control of the actuator to exert a traction force on the key so as to resist the pressing force, or to exert a traction force so as to return the key into its original position.

24. The control method according to the preceding claim, wherein the detection means periodically measure the position and/or the acceleration of the key and then transmit this information to the computing means, the computing means computing the forces generated in a real instrument mechanism from a mathematical model of the dynamics of said mechanism.
